# EUROPÄISCHE PATENTSCHRIFT

(11) **EP 2 038 157 B1**
(45) Veröffentlichungstag und Bekanntmachung des Hinweises auf die Patenterteilung: **29.07.2015**
(21) Anmeldenummer: 07765491.1
(22) Anmeldetag: 19.06.2007
(51) Int. Cl.: B61F 5/52

(54) **FAHRWERKSRAHMEN EINES SCHIENENFAHRZEUGS**
CHASSIS FRAME OF A RAIL VEHICLE
CADRE DE CHÂSSIS D'UN VÉHICULE FERROVIAIRE

(30) Priorität: 27.06.2006 DE 102006029835
(43) Veröffentlichungstag der Anmeldung: 25.03.2009
(73) Patentinhaber: Bombardier Transportation GmbH, 10785 Berlin (DE)
(72) Erfinder: BIEKER, Guido, 57399 Kirchhundem (DE); PIEPER, Reinhard, 57399 Kirchhundem (DE)
(74) Vertreter: Cohausz & Florack
(86) Internationale Anmeldenummer: PCT/EP2007/056077
(87) Internationale Veröffentlichungsnummer: WO 2008/000657

(56) Entgegenhaltungen:
- EP-A- 0 564 423
- EP-A1- 0 345 708
- DE-A1- 4 309 004

## Beschreibung

Die vorliegende Erfindung betrifft einen Fahrwerksrahmen für ein Fahrwerk eines Schienenfahrzeugs gemäß dem Oberbegriff des Anspruchs 1. Sie betrifft weiterhin ein Fahrwerk mit einem erfindungsgemäßen Fahrwerksrahmen sowie ein entsprechendes Verfahren zur Herstellung eines Fahrwerksrahmens.

Die Herstellung von Strukturbauteilen im Schienenfahrzeugbereich, z. B. von Rahmen oder Wiegen für Fahrwerke, insbesondere Fahrwerken, erfolgt heute meist durch Verschweißen von Stahlblechen wie dies beispielsweise aus der EP 0 345 708 A1 und der EP 0 564 423 A1 bekannt ist. Dieses Fertigungsverfahren hat jedoch den Nachteil, dass es einen relativ großen Anteil an Handarbeit erfordert, weshalb die Herstellung der Fahrwerksrahmen vergleichsweise teuer ist.

Der Anteil an kostenintensiver Handarbeit lässt sich grundsätzlich reduzieren, wenn anstelle von Schweißkonstruktionen gegossene Bauteile zur Anwendung kommen. So ist es beispielsweise aus der GB 1 209 389 A, der US 6,622,776 B2 oder der EP 0 345 708 A1 bekannt, für einen Fahrwerksrahmen eines Schienenfahrzeugs Gussteile aus Stahl bzw. Leichtmetall zu verwenden. Während gemäß der GB 1 209 389 A ein einteiliger gegossener Drehgestellrahmen hergestellt wird, werden gemäß der US 6,622,776 B2 bzw. der EP 0 345 708 A1 die Langträger und der Querträger eines Drehgestells aus einem oder mehreren Bauteilen aus Standard-Stahlguss bzw. Leichtmetall gefertigt und anschließend zu einem Drehgestellrahmen zusammengefügt.

Der Stahlguss hat zwar den Vorteil, dass er schweißbar ist, sodass diese herkömmliche Fügemethode auch bei dieser Fertigungsvariante anwendbar ist. Der Stahlguss hat jedoch auch den Nachteil, dass er eine relativ eingeschränkte Fließfähigkeit aufweist. Dies führt bei einer automatisierten Herstellung von relativ großen Bauteilen komplexer Geometrie, wie sie solche Fahrwerksrahmen für Schienenfahrzeuge darstellen, zu einer reduzierten Prozesssicherheit, die angesichts der hohen Sicherheitsanforderungen, die an ein Fahrwerk eines Schienenfahrzeugs gestellt werden, nicht akzeptabel sind. Daher sind auch bei der Herstellung von solchen Fahrwerksrahmen aus Gusstahl noch relativ viele Arbeitsschritte in Handarbeit auszuführen, weshalb auch hiermit - sofern überhaupt - noch kein unter wirtschaftlichen Gesichtspunkten zufriedenstellender Automatisierungsgrad erreicht werden kann.

Weiterhin ist es, beispielsweise aus der DE 43 09 004 A1 bekannt, vergleichsweise klein bauende tragende Teile der Fahrwerksaufhängung von mehrachsigen Nutzfahrzeugen aus Grauguss herzustellen.

Der vorliegenden Erfindung liegt daher die Aufgabe zu Grunde, einen Fahrwerksrahmen der eingangs genannten Art zur Verfügung zu stellen, welcher die oben genannten Nachteile nicht oder zumindest in geringerem Maße aufweist und insbesondere eine einfache Herstellbarkeit und damit einen erhöhten Automatisierungsgrad der Fertigung ermöglicht.

Die vorliegende Erfindung löst diese Aufgabe ausgehend von einem Fahrwerksrahmen gemäß dem Oberbegriff des Anspruchs 1 durch die im kennzeichnenden Teil des Anspruchs 1 angegebenen Merkmale. Sie löst diese Aufgabe weiterhin ausgehend von einem Verfahren gemäß dem Oberbegriff des Anspruchs 19 durch die im kennzeichnenden Teil des Anspruchs 19 angegebenen Merkmale.

Der vorliegenden Erfindung liegt die technische Lehre zu Grunde, dass man eine einfache Herstellbarkeit und damit einen erhöhten Automatisierungsgrad bei der Fertigung eines Fahrwerksrahmens für ein Schienenfahrzeug erzielen kann, wenn der Rahmenkörper zumindest zum Teil aus einem Graugussmaterial hergestellt ist. Das Graugussmaterial hat dabei den Vorteil, dass es aufgrund seines hohen Kohlenstoffanteils eine besonders gute Fließfähigkeit während des Gießens aufweist und damit zu einer sehr hohen Prozesssicherheit führt. Es hat sich gezeigt, dass die Fertigung auch vergleichsweise großer komplexer Bauteile für den Fahrwerksrahmen in automatisierten Formkästen erfolgen kann, wodurch sich die Herstellung dieser Bauteile deutlich einfacher und kostengünstiger gestaltet.

Zwar eignet sich das Graugussmaterial nicht für das Schweißen, da der Kohlenstoffanteil im Werkstoff zu hoch ist. Dank der guten Fließfähigkeit des Graugussmaterials während des Gießens lassen sich jedoch in zuverlässiger Weise sehr komplexe Bauteilgeometrien herstellen, welche andernfalls durch aufwändige Schweißkonstruktionen hergestellt werden müssten. Demgemäß kann auf eine Vielzahl von Fügeprozessen verzichtet werden. Zudem können aus demselben Grund eine optimierte Geometrie eventuell erforderlicher Fügestellen erzielt werden, sodass bei entsprechender Gestaltung problemlos auch andere Fügeverfahren zum Einsatz kommen können.

Ein weiterer Vorteil des Graugussmaterials liegt in seinen gegenüber dem üblicherweise verwendeten Stahl verbesserten Dämpfungseigenschaften. Dies ist insbesondere im Hinblick auf die Reduzierung der Übertragung von Schwingungen in den Fahrgastraum eines Schienenfahrzeugs von Vorteil.

Bei dem Graugussmaterial kann es sich um ein beliebiges geeignetes Graugussmaterial handeln. Bevorzugt handelt es sich um ein globulares Graugussmaterial (so genannter Sphäroguss), insbesondere um GGG40, welches sich durch einen guten Kompromiß aus Festigkeit, Bruchdehnung und Zähigkeit auszeichnet. Bevorzugt wird z. B. GGG40.3 bzw. GJS-400-18U LT verwendet, welches sich durch eine vorteilhafte Zähigkeit bei niedrigen Temperaturen auszeichnet.

Der Rahmenkörper kann gegebenenfalls aus einem einzigen Gussteil bestehen. Wegen der Größe, welche solche Rahmenkörper üblicherweise aufweisen, kann es jedoch von Vorteil sein, den Rahmenkörper aufzuteilen, um eine hohe Prozesssicherheit zu erzielen. Bevorzugt umfasst der Rahmenkörper daher mindestens zwei Rahmenteile, die im Bereich wenigstens einer Fügestelle miteinander verbunden sind. Bevorzugt sind die Rahmenteile , lösbar miteinander verbunden, um eine spätere Wartung oder Instandsetzung des Fahrwerks zu erleichtern.

Es kann vorgesehen sein, dass alle Rahmenteile aus einem entsprechenden Graugussmaterial bestehen. Ebenso kann aber auch vorgesehen sein, dass einzelne Rahmenteile nicht aus einem Graugussmaterial bestehen. So kann beispielsweise vorgesehen sein, dass Teile des Rahmenkörpers, beispielsweise ein oder mehrere Querträger des Rahmenkörpers in herkömmlicher Weise als Schweißkonstruktion und/oder als Gusskonstruktion aus Stahlguss ausgebildet sind.

Unter dem Begriff Rahmenteil soll dabei im Sinne der vorliegenden Erfindung ein struktureller, die Grobgeometrie des Rahmenkörpers maßgeblich bestimmender Teil des Rahmenkörpers verstanden werden. Insbesondere soll es sich hierbei nicht um Verbindungselemente handeln, mittels welcher solche Rahmenteile verbunden sein können.

Die Rahmenteile können grundsätzlich durch ein geeignetes Fügeverfahren unmittelbar miteinander zusammengefügt werde. Bevorzugt ist im Bereich der Fügestelle aber wenigstens ein Verbindungselement vorgesehen, welches mit den beiden Rahmenteilen verbunden ist. Das Verbindungselement kann dabei mit einem der beiden Rahmenteile einstückig ausgebildet sein. So kann es sich beispielsweise um einen Vorsprung, wie einen Zapfen oder dergleichen handeln, der beim Gießen oder nachträglich ausgeformt wird und gegebenenfalls noch mit den entsprechenden Passflächen versehen wird.

Zusätzlich oder alternativ kann vorgesehen sein, dass das Verbindungselement mit wenigstens einem der beiden Rahmenteile über eine kraftschlüssige Verbindung und/oder eine formschlüssige Verbindung und/oder eine stoffschlüssige Verbindung verbunden ist. So kann es sich beispielsweise bei dem Verbindungselement um einen Zapfen oder Bolzen handeln, der über eine Presspassung (primär Kraftschluss in Fügerichtung) oder eine Klebeverbindung (primär Stoffschluss in Fügerichtung) mit dem jeweiligen Rahmenteil verbunden wird. Ebenso kann über entsprechende Vorsprünge und Hinterschneidungen am Verbindungselement bzw. Rahmenteil ein Formschluss erzielt werden.

Bevorzugt erstreckt sich die Fügestelle zumindest abschnittsweise im Wesentlichen in einer Fügeebene und das Verbindungselement bildet wenigstens einen Vorsprung aus, der sich in Richtung der Flächennormalen der Fügeebene wenigstens in eine entsprechende Ausnehmung in einem der beiden Rahmenteile hinein erstreckt. Hierdurch kann eine einfach zu fügende Steckverbindung erzielt werden, bei der in Fügerichtung wenigstens eine der oben genannten form-, kraft- oder stoffschlüssigen Verbindungen zur Anwendung kommt, während quer zur Fügerichtung über den Vorsprung eine formschlüssige Verbindung erzielt wird, die je nach der Kontaktsituation, insbesondere je nach der Kontaktkraft zwischen den Rahmenteilen, an der Fügestelle und gegebenenfalls noch durch einen Kraftschluss ergänzt bzw. unterstützt wird.

Das Verbindungselement kann grundsätzlich in beliebiger geeigneter Weise ausgebildet sein. Bevorzugt ist es nach Art eines Zapfens oder Bolzens ausgebildet, wie dies oben bereits ausgeführt wurde. Das Verbindungselement kann weiterhin grundsätzlich einen beliebigen geeigneten Querschnitt bzw. Querschnittsverlauf aufweisen. So kann es beispielsweise über seine Länge einen im Wesentlichen konstanten Querschnitt aufweisen, also beispielsweise al einfacher Zylinderbolzen oder Zylinderzapfen ausgeführt sein, da eine solche Gestalt besonders einfach herzustellen ist.

Ebenso ist es möglich, dass das Verbindungselement zumindest abschnittsweise einen sich mit zunehmender Entfernung von der Fügeebene verjüngenden Querschnitt aufweist. Wegen der hiermit erzielbaren Selbstzentrierung der Fügepartner vereinfacht sich hierdurch der Fügevorgang, sodass er unter Umständen ebenfalls in einfacher Weise automatisiert erfolgen kann.

Der Querschnitt des Verbindungselements kann ebenfalls grundsätzlich in beliebiger geeigneter Weise ausgebildet sein. Bevorzugt weist das Verbindungselement zumindest abschnittsweise einen kreisförmigen Querschnitt und/oder zumindest abschnittsweise einen elliptischen Querschnitt und/oder zumindest abschnittsweise einen polygonalen Querschnitt auf.

Eine von der Kreisform abweichende Querschnittsform weist dabei natürlich den Vorteil einer zuverlässigen zusätzlichen Verdrehsicherung und einer dem automatisierten Fügen entgegenkommenden Selbstjustierung um die Fügeachse auf. Zwar sind solche Verbindungselemente mit von der Kreisform abweichendem Querschnitt grundsätzlich aufwändiger in der Herstellung. Dies gilt jedoch nur, sofern eine entsprechend aufwändige Nachbearbeitung der Fügeflächen erforderlich ist. Dank des erfindungsgemäß verwendeten Graugussmaterials und dessen guter Fließeigenschaften lassen sich die Fügeflächen jedoch gegebenenfalls auch in einem automatisierten Gießverfahren mit ausreichender Genauigkeit herstellen, sodass eine solche aufwändige Nachbearbeitung der Fügeflächen gegebenenfalls entfallen kann.

Bei bevorzugten Varianten des erfindungsgemäßen Fahrwerksrahmens ist vorgesehen, dass das Verbindungselement im Bereich eines unter statischer Belastung zugbeanspruchten Abschnitts des Rahmenkörpers angeordnet ist und/oder derart angeordnet ist, dass es durch die statische Belastung des Rahmenkörpers auf Scherung beansprucht ist. Die Anordnung in einem unter statischer Belastung zugbeanspruchten Abschnitt des Rahmenkörpers bietet den Vorteil, dass die Abstützung von Drehmomenten im unter statischer Belastung druckbelasteten Bereich einfach über die beiden zu verbindenden Rahmenteile erfolgen kann. Zudem besteht hierbei der Vorteil, dass in der Regel zumindest für einen Großteil der im Fahrbetrieb zu erwartenden dynamischen Belastungen aufgrund des hohen Gewichts eines Schienenfahrzeugs im unter statischer Belastung druckbelasteten Bereich stets eine gewisse Druckbelastung wirkt, sodass gegebenenfalls von einer permanenten Vorspannung zwischen den zu verbindenden Rahmenteilen auszugehen ist. Somit kann die Verbindung gegebenenfalls sogar ohne zusätzliche Verbindungselemente oder lediglich unter Verwendung einer einfachen Abhebesicherung im unter statischer Belastung druckbelasteten Bereich ausgeführt werden.

Die primär erfolgende Scherbelastung bringt letztlich den Vorteil, dass das Verbindungselement, beispielsweise ein Stift oder Bolzen, im Betrieb hauptsächlich in einer Richtung quer zu seiner Füge- bzw. Montagerichtung belastet wird. Die Festigkeit der Verbindung zwischen den beiden zu verbindenden Rahmenteilen wird dadurch zumindest weit gehend unabhängig von der Qualität des Fügevorgangs (beispielsweise sind keine besonderen Anzugsmomente oder dergleichen zu berücksichtigen), sondern hängt nurmehr von den Eigenschaften (z. B. der Scherfestigkeit etc.) des Verbindungselements ab. Gegebenenfalls reicht also eine einfache Lagesicherung des Verbindungselements (z. B. über Sicherungsringe, Pressfügung der Verbindungsteile etc.), um eine dauerhafte und zuverlässige Verbindung der Rahmenteile zu gewährleisten.

Bei besonders einfach zu fertigenden Varianten des erfindungsgemäßen Fahrwerksrahmens ist wenigstens ein Verbindungselement als die Fügestelle überbrückendes, mit beiden Fügepartnern verbundenes Element ausgebildet. Dabei kann es insbesondere als in Richtung der Flächennormalen der Fügeebene wirkender Zuganker oder als die Fügestelle überbrückende Lasche ausgebildet sein.

Um eine einfache Überprüfung der Qualität der Verbindung zwischen den Rahmenteilen zu ermögliche, ist bei vorteilhaften Varianten des erfindungsgemäßen Fahrwerksrahmens vorgesehen, dass das Verbindungselement wenigstens eine Ausnehmung zur Aufnahme einer Komponente einer zerstörungsfrei arbeitenden Materialprüfeinrichtung, insbesondere einer mit Ultraschall arbeitenden Materialprüfeinrichtung, aufweist. Bei dieser Komponente kann es sich um eine dauerhaft integrierte Einrichtung handeln, die von Zeit zu Zeit angesprochen wird. Bei dieser Komponente kann es sich weiterhin um einen entsprechenden Sensor und/oder einen entsprechenden Aktuator handeln, der eine entsprechende Anregung der Fügepartner generiert.

Bei weiteren bevorzugten Varianten des erfindungsgemäßen Fahrwerksrahmens ist vorgesehen, dass wenigstens eine der im Bereich der Fügestelle zusammenwirkenden Komponenten zumindest teilweise mit einer Reibkorrosion verhindernden Beschichtung, insbesondere einer Molybdän (Mo) umfassenden Beschichtung, versehen ist., um eine dauerhaft zuverlässige Verbindung zu garantieren.

Der Fahrwerksrahmen kann grundsätzlich beliebig gestaltet sein. So kann er beispielsweise ein Fahrwerksrahmen für ein Einzelfahrwerk mit nur einer Radeinheit (z. B. einem Radsatz oder einem Radpaar). Besonders vorteilhaft lässt sie sich aber bei größer bauenden und damit aufwändiger herzustellenden Fahrwerken mit mehreren Radeinheiten (z. B. Radsätzen oder Radpaaren) einsetzen. Bevorzugt weist der Rahmenkörper daher einen vorderen Abschnitt, einen mittleren Abschnitt und einen hinteren Abschnitt auf, wobei der mittlere Abschnitt den vorderen Abschnitt und den hinteren Abschnitt verbindet, der vordere Abschnitt dazu ausgebildet ist, sich auf einer vorlaufenden Radeinheit des Fahrwerks abzustützen, und der hintere Abschnitt dazu ausgebildet ist, sich auf einer nachlaufenden Radeinheit des Fahrwerks abzustützen.

Bei mehrteiligen Rahmenkörpern können die Fügestellen zwischen den Rahmenteilen grundsätzlich an beliebiger Stelle angeordnet sein und damit in vorteilhafter Weise abgestimmt auf das zur Verfügung stehende automatisierte Gießverfahren abgestimmt werden. Bei vorteilhaften Varianten des erfindungsgemäßen Fahrwerksrahmens ist vorgesehen, dass der Rahmenkörper mindestens zwei Rahmenteile umfasst, die im Bereich wenigstens einer Fügestelle miteinander, insbesondere lösbar, verbunden sind. Dabei ist wenigstens eine Fügestelle im Bereich des mittleren Abschnitts angeordnet und/oder wenigstens eine Fügestelle im Bereich des vorderen Abschnitts angeordnet und/oder wenigstens eine Fügestelle im Bereich des hinteren Abschnitts angeordnet.

Ist beispielsweise im mittleren Abschnitt ein Querträger angeordnet, so kann die Fügestelle auch im Bereich des Querträgers verlaufen. Der Rahmenkörper kann dann gegebenenfalls aus zwei identischen Gussteilhälften zusammengesetzt sein, wodurch sich die Fertigung natürlich deutlich vereinfacht.

Der Fahrwerksrahmen kann grundsätzlich beliebig gestaltet sein. Erfindungsgemäß ist der Rahmenkörper als Rahmen ausgebildet, der zwei in Längsrichtung des Fahrwerks verlaufende Langträger und wenigstens einen in Querrichtung des Fahrwerks verlaufenden Querträger umfasst, der die beiden Langträger miteinander verbindet. Insbesondere kann der Rahmenkörper hierbei als im Wesentlichen H-förmiger Rahmen ausgebildet sein.

Ein hoher Automatisierungsgrad der Fertigung mit hoher Prozesssicherheit kann dabei erzielt werden, wenn der Rahmenkörper in möglichst wenige unterschiedliche Rahmenteile aufgeteilt wird, bei denen das Fließen der Schmelze in der Form möglichst wenig durch Umlenkungen oder andere Hindernisse behindert ist. Bevorzugt ist daher vorgesehen, dass wenigstens einer der Langträger wenigstens einen Langträgerabschnitt aufweist, der im Bereich wenigstens einer Fügestelle, insbesondere lösbar, mit einem weiteren Langträgerabschnitt des Langträgers verbunden ist.

Bei dem erfindungsgemäßen Fahrwerksrahmen umfasst wenigstens einer der Langträger einen vorderen Langträgerabschnitt, einen mittleren Langträgerabschnitt und einen hinteren Langträgerabschnitt, wobei der mittlere Langträgerabschnitt mit dem wenigstens einen Querträger verbunden ist. Bevorzugt ist der mittlere Langträgerabschnitt dann einstückig mit dem wenigstens einen Querträger ausgebildet, sodass der mittlere Langträgerabschnitt in den Querträger integriert werden kann, ohne dessen Komplexität nennenswert zu erhöhen und damit dessen automatisierte Herstellbarkeit zu gefährden. Es muss dann gegebenenfalls nur der dann vergleichsweise kurze, einfach automatisiert herzustellende vordere bzw. hintere Langträgerabschnitt separat gegossen werden, der dann im Bereich einer Fügestelle mit dem mittleren Langträgerabschnitt verbunden ist.

Die Verbindung zwischen dem vorderen bzw. hinteren Langträgerabschnitt und dem mittleren Langträgerabschnitt kann grundsätzlich in beliebiger Weise erfolgen. Bevorzugt erstreckt sich wenigstens eine der Fügestellen zumindest abschnittsweise im Wesentlichen in einer Fügeebene, deren Flächennormale zumindest eine Komponente in Richtung der Längsachse des Fahrwerks aufweist, insbesondere im Wesentlichen parallel zur Längsachse des Fahrwerks ist. Der vordere bzw. hintere Langträgerabschnitt ist dann gegebenenfalls einfach in Richtung der Längsachse des Fahrwerks von vorne bzw. hinten an den mittleren Langträgerabschnitt angesetzt.

Zusätzlich oder alternativ kann sich wenigstens eine der Fügestellen zumindest abschnittsweise im Wesentlichen in einer Fügeebene erstrecken, deren Flächennormale zumindest eine Komponente in Richtung der Querachse des Fahrwerks aufweist, insbesondere im Wesentlichen parallel zur Querachse des Fahrwerks ist. Der vordere bzw. hintere Langträgerabschnitt kann mit anderen Worten seitlich (d. h. in Richtung der Querachse des Fahrwerks) an den mittleren Langträgerabschnitt angesetzt sein.

Zusätzlich oder alternativ kann sich wenigstens eine der Fügestellen zumindest abschnittsweise im Wesentlichen in einer Fügeebene erstrecken, deren Flächennormale zumindest eine Komponente in Richtung der Hochachse des Fahrwerks aufweist, insbesondere im Wesentlichen parallel zur Hochachse des Fahrwerks ist. Der vordere bzw. hintere Langträgerabschnitt kann mit anderen Worten von oben bzw. bevorzugt von unten (d. h. in Richtung der Hochachse des Fahrwerks) an den mittleren Langträgerabschnitt angesetzt sein.

Bei weiteren vorteilhaften Varianten des erfindungsgemäßen Fahrwerksrahmens ist vorgesehen, dass im Bereich wenigstens einer der Fügestellen ein Druckelement zwischen dem vorderen Langträgerabschnitt bzw. dem hinteren Langträgerabschnitt und dem mittleren Langträgerabschnitt angeordnet ist. Dieses Druckelement kann zum einen in vorteilhafter Weise dazu dienen, Fertigungstoleranzen zwischen den Fügepartnern auf einfache Weise auszugleichen. Gegebenenfalls kann es aber auch so ausgebildet sein, dass es die Funktion der Primärfederung des Fahrwerks übernehmen kann.

Bei weiteren vorteilhaften Varianten des erfindungsgemäßen Fahrwerksrahmens weist wenigstens einer der Langträger zwischen den Langträgerenden und der Langträgermitte jeweils eine Abkröpfung nach unten auf und wenigstens eine der Fügestellen ist im Bereich der Abkröpfung angeordnet oder auf der der Langträgermitte abgewandten Seite der Abkröpfung, insbesondere nahe der Abkröpfung, angeordnet. Hierdurch ist es möglich, die Fügestelle in einen Bereich des Langträgers anzuordnen, in dem zum einen schon ein ausreichend großer Bauteilquerschnitt für eine stabile Verbindung vorliegt und zum anderen noch vergleichsweise geringe Biegemomente wirken, sodass die von der Verbindung aufzunehmenden Lasten noch vergleichsweise moderat ausfallen. Hiermit kann erreicht werden, dass sich der Aufwand für die Verbindung in Grenzen hält.

Bei dem erfindungsgemäßen Fahrwerksrahmen ist wenigstens ein Teil wenigstens eines der Langträger aus dem Graugussmaterial hergestellt. Bevorzugt sind auch die Langträgerenden, also die vorderen und hinteren Langträgerabschnitte, aus dem Graugussmaterial hergestellt. Der mittlere Langträgerabschnitt und der Querträger können dann aus dem Graugussmaterial ausgebildet sein.

Die vorliegende Erfindung betrifft weiterhin ein Fahrwerk für ein Schienenfahrzeug mit einem erfindungsgemäßen Fahrwerksrahmen. Hiermit lassen sich die oben dargelegten Varianten und Vorteile in demselben Maße realisieren, sodass diesbezüglich auf die obigen Ausführungen verwiesen werden soll. Bevorzugt ist das erfindungsgemäße Fahrwerk als Drehgestell ausgebildet.

Die vorliegende Erfindung betrifft weiterhin ein Verfahren zur Herstellung eines Fahrwerksrahmens für ein Fahrwerk eines Schienenfahrzeugs gemäß dem Anspruch 18.

Hiermit lassen sich die oben dargelegten Varianten und Vorteile ebenfalls in demselben Maße realisieren, sodass diesbezüglich auch hier lediglich auf die obigen Ausführungen verwiesen werden soll.

Bei vorteilhaften Varianten des erfindungsgemäßen Verfahrens wird der Rahmenkörper in einem einzigen Schritt gegossen. Bei anderen vorteilhaften Varianten des erfindungsgemäßen Verfahrens umfasst der Rahmenkörper mindestens zwei Rahmenteile, die mindestens zwei Rahmenteile werden als separate Bauteile aus einem Graugussmaterial gegossen und dann im Bereich wenigstens einer Fügestelle miteinander, insbesondere lösbar, verbunden.

Wie erwähnt kann ein Teil des Rahmenkörpers erfindungsgemäß aus dem Graugussmaterial und ein Teil des Rahmenkörpers aus Stahl hergestellt werden. Bei weiteren vorteilhaften Varianten des erfindungsgemäßen Verfahrens ist daher vorgesehen, dass der Rahmenkörper mindestens zwei Rahmenteile umfasst. Mindestens einer der mindestens zwei Rahmenteile wird dann aus einem Graugussmaterial gegossen, während mindestens einer der mindestens zwei Rahmenteile aus Stahl hergestellt wird. Die mindestens zwei Rahmenteile werden dann im Bereich wenigstens einer Fügestelle miteinander, insbesondere lösbar, verbunden.

Weitere bevorzugte Ausgestaltungen der Erfindung ergeben sich aus den Unteransprüchen bzw. der nachstehenden Beschreibung eines bevorzugten Ausführungsbeispiels, welche auf die beigefügten Zeichnungen Bezug nimmt. Es zeigen
- Figur 1: eine schematische perspektivische Darstellung einer bevorzugten Ausführungsform des erfindungsgemäßen Fahrwerkrahmens;
- Figur 2: eine schematische perspektivische Darstellung einer weiteren bevorzugten Ausführungsform des erfindungsgemäßen Fahrwerkrahmens;
- Figur 3: eine schematische perspektivische Darstellung einer Ausführungsform eines nicht erfindungsgemäßen Fahrwerkrahmens;
- Figur 4: eine schematische perspektivische Darstellung einer Ausführungsform eines nicht erfindungsgemäßen Fahrwerkrahmens;
- Figur 5: eine schematische perspektivische Darstellung einer weiteren bevorzugten Ausführungsform des erfindungsgemäßen Fahrwerkrahmens;
- Figur 6: eine schematische perspektivische Darstellung einer weiteren bevorzugten Ausführungsform des erfindungsgemäßen Fahrwerkrahmens;
- Figur 7: eine schematische perspektivische Darstellung einer weiteren bevorzugten Ausführungsform des erfindungsgemäßen Fahrwerkrahmens;
- Figur 8: eine schematische perspektivische Darstellung einer weiteren bevorzugten Ausführungsform des erfindungsgemäßen Fahrwerkrahmens;
- Figur 9: eine schematische perspektivische Darstellung einer weiteren bevorzugten Ausführungsform des erfindungsgemäßen Fahrwerkrahmens;
- Figur 10: eine schematische perspektivische Darstellung einer weiteren bevorzugten Ausführungsform des erfindungsgemäßen Fahrwerkrahmens;
- Figur 11: eine schematische perspektivische Darstellung einer weiteren bevorzugten Ausführungsform des erfindungsgemäßen Fahrwerkrahmens;
- Figur 12: eine schematische perspektivische Darstellung einer weiteren bevorzugten Ausführungsform des erfindungsgemäßen Fahrwerkrahmens;
- Figur 13: eine schematische perspektivische Darstellung einer weiteren bevorzugten Ausführungsform des erfindungsgemäßen Fahrwerkrahmens.

### Erstes Ausführungsbeispiel

Im Folgenden wird zunächst unter Bezugnahme auf die Figur 1 eine erste bevorzugte Ausführungsform des erfindungsgemäßen Fahrwerkrahmens in Form eines Drehgestellrahmens 101 beschrieben. Figur 1 zeigt dabei eine schematische perspektivische Darstellung des Drehgestellrahmens 101, der zwei im Wesentlichen parallele seitliche Langträger 102 umfasst, die über einen mittig angeordneten Querträger 103 verbunden sind.

Jeder Langträger 102 umfasst einen vorderen Langträgerabschnitt 102.1, einen mittleren Langträgerabschnitt 102.2 und einen hinteren Langträgerabschnitt 102.3. Im Bereich des vorderen Langträgerabschnitts 102.1 stützt sich das spätere Drehgestell über eine - nicht dargestellte - Primärfederung auf einer - ebenfalls nicht dargestellten - vorderen Radeinheit, beispielsweise einem vorderen Radsatz, ab. Im Bereich des hinteren Langträgerabschnitts 102.3 stützt sich das spätere Drehgestell über eine - nicht dargestellte - Primärfederung auf einer - ebenfalls nicht dargestellten - hinteren Radeinheit, beispielsweise einem hinteren Radsatz, ab.

Der Drehgestellrahmen 101 wird als einstückiges Gussteil in einem automatisierten Gussverfahren aus einem Graugussmaterial hergestellt. Als Graugussmaterial wird dabei GGG40.3 bzw. GJS-400-18U LT, also kohlenstoffreicher globularer Grauguss (so genannter Sphäroguss) verwendet. Dieses Material hat den Vorteil, dass seine Schmelze dank des hohen Kohlenstoffanteils eine vergleichsweise hohe Fließfähigkeit aufweist, sodass auch mit einem automatisierten Gussverfahren eine Prozesssicherheit erzielt werden kann, die so hoch ist, dass die so hergestellten den Drehgestellrahmen 101 zu einem unter wirtschaftlichen Gesichtspunkten zufrieden stellenden Anteil den hohen Sicherheitsanforderungen genügen, die an einen Drehgestellrahmen 101 eines Drehgestells eines Schienenfahrzeugs gestellt werden.

### Zweites Ausführungsbeispiel

Figur 2 zeigt eine schematische perspektivische Darstellung einer weiteren bevorzugten Ausführungsform des erfindungsgemäßen Fahrwerkrahmens, der eine einfache Variante des Drehgestellrahmens 101 darstellt. Der Drehgestellrahmen 101 ist hierbei in zwei Hälften in Form eines vorderen Abschnitts 104.1 und eines hinteren Abschnitts 104.2 unterteilt, die im Bereich einer Fügestelle 104.3 miteinander verbunden sind.

Der vordere Abschnitt 104.1 und der hintere Abschnitt 104.2 sind als identische Bauteile aus Grauguss (GGG40.3 bzw. GJS-400-18U LT) ausgeführt, wodurch sich ihre Herstellung erheblich vereinfacht, da nur eine einzige Grundform herstellt werden muss. Es versteht sich jedoch, dass bei anderen Varianten der Erfindung auch eine abweichende Geometrie für die beiden Hälften vorgesehen sein kann.

Die Fügestelle 104.3 verläuft mittig durch den Querträger 103. Dabei erstreckt sich die Fügestelle im Wesentlichen in einer Fügeebene, deren Flächennormale parallel zur Längsachse (x-Achse) des Drehgestellrahmens 101 verläuft. Diese Anordnung der Fügestelle hat den Vorteil, dass sich die längste Abmessung am jeweiligen Gussbauteil in Grenzen hält, wodurch sich kürzere maximale Fließwege für die Schmelze ergeben und damit das automatisierte Gießen vereinfacht bzw. dessen Prozesssicherheit erhöht wird.

Es versteht sich jedoch, dass bei anderen Varianten der Erfindung auch eine abweichende Anordnung der Fügestelle der beiden Hälften vorgesehen sein kann. So kann sie im Wesentlichen mittig so durch den Querträger 103 verlaufen, dass sich die Flächennormale ihrer Fügeebene parallel zur Querachse (y-Achse) des Drehgestellrahmens 101 erstreckt, wie dies in Figur 2 durch die gestrichelte Kontur 104.4 angedeutet ist. Der Drehgestellrahmen 101 umfasst dann einen linken Abschnitt 104.1 und einen rechten Abschnitt 104.2, die bevorzugt identisch ausgebildet sind.

Die Verbindung zwischen dem vorderen/linken Abschnitt 104.1 und dem hinteren/rechten Abschnitt 104.2 kann auf beliebige geeignete Weise erfolgen. So kann eine beliebige Verbindung mit Kraftschluss, Formschluss oder Stoffschluss oder beliebige Kombinationen hieraus entsprechend den zu erwartenden Lastsituationen am Drehgestell gewählt werden. Beispielsweise können der vordere/linke Abschnitt 104.1 und der hintere/rechte Abschnitt 104.2 über in Richtung der Längsachse/Querachse (x-Achse/y-Achse) des Drehgestellrahmens 101 ausgerichtete Zuganker als Verbindungselemente miteinander verspannt sein und/oder über einen oder mehrere entsprechende in dieser Richtung verlaufende Bolzen oder Zapfen verbunden sein, die beispielsweise in geeigneten Ausnehmungen verpresst oder anderweitig mit dem jeweiligen Abschnitt 104.1 und 104.2 verbunden sind.

### Drittes Beispiel

Figur 3 zeigt eine schematische perspektivische Darstellung einer Ausführungsform eines nicht erfindungsgemäßen Fahrwerkrahmens 201, der dieselbe äußere Geometrie wie der Drehgestellrahmen 101 aufweist. Der Drehgestellrahmen 201 ist hierbei dreiteilig gestaltet, indem die beiden im Wesentlichen parallelen seitliche Langträger 202 und der diese verbindende, mittig angeordnete Querträger 203 als separate Bauteile aus Grauguss (GGG40.3 bzw. GJS-400-18U LT) ausgeführt sind.

Der Querträger 203 ist an seiner Oberseite mit je einem seitlichen Vorsprung 203.1 versehen. Der jeweilige Vorsprung 203.1 ist von oben, d. h. entlang der Hochachse (z-Achse) des Drehgestellrahmens 201, in eine entsprechende Ausnehmung 202.4 im Langträger 202 eingesetzt. In Richtung der Querachse (y-Achse) des Drehgestellrahmens 201 liegt der jeweilige Langträger 202 an einer unterhalb des Vorsprungs 203.1 vorgesehenen seitlichen Anschlagfläche 203.2 des Querträgers 203 an. In Richtung der Längsachse (x-Achse) des Drehgestellrahmens 201 liegt der jeweilige Langträger 202 an einer vorderen bzw. hinteren Anschlagfläche 203.3 des Vorsprungs 203.1 des Querträgers 203 an.

Weiterhin ist der jeweilige Langträger 202 über ein oder mehrere in Richtung der Querachse (y-Achse) des Drehgestellrahmens 201 wirkende Verbindungselemente 205, beispielsweise Zuganker, mit dem Querträger 203 verbunden, die ein Abheben bzw. Abziehen des Querträgers 203 entlang der Hochachse (z-Achse) bzw. der Querachse (y-Achse) verhindern, sodass in allen Richtungen eine feste Verbindung sichergestellt ist. Es versteht sich jedoch, dass die Verbindung zwischen dem Querträger 203 und dem jeweiligen Langträger 202 auch auf beliebige andere geeignete Weise erfolgen kann. So kann eine beliebige Verbindung mit Kraftschluss, Formschluss oder Stoffschluss oder beliebige Kombinationen hieraus entsprechend den zu erwartenden Lastsituationen am Drehgestell gewählt werden.

Bei der beschriebenen Gestaltung ergeben sich mit anderen Worten jeweils Fügestellen mit drei Fügeebenen, deren Flächennormalen in Richtung aller drei Hauptachsen (x-, y-, z-Achse) des Drehgestellrahmens 201 verlaufen. Die im Betrieb hauptsächlich wirkenden Lasten (Gewichtskräfte, Brems- und Beschleunigungskräfte) werden dabei weit gehend direkt über Anschlagflächen der Langträger 202 und des Querträgers 203 abgestützt, sodass sich eine günstige Lastüberleitung zwischen den Langträgern 202 und dem Querträger 203 ergibt.

Die Langträger 202 sind als identische Bauteile aus Grauguss (GGG40.3 bzw. GJS-400-18U LT) ausgeführt, wodurch sich ihre Herstellung erheblich vereinfacht, da nur eine einzige Grundform herstellt werden muss. Die Unterteilung in separate Langträger 202 und den Querträger 203 vereinfacht das automatisierte Gießen bzw. erhöht dessen Prozesssicherheit, da die Schmelze nur im Wesentlichen geradlinige Fließwege zurücklegen muss, ohne nennenswerte Umlenkstellen zu passieren.

### Viertes Beispiel

Figur 4 zeigt eine schematische perspektivische Darstellung einer Ausführungsform eines nicht erfindungsgemäßen Fahrwerkrahmens, der eine einfache Variante des Drehgestellrahmens 201 aus Figur 3 darstellt. Der einzige wesentliche Unterschied zum Drehgestellrahmen 201 aus Figur 3 besteht darin, dass der jeweilige Langträger 202 in zwei Hälften in Form eines vorderen Langträgerabschnitts 202.1 und eines hinteren Langträgerabschnitts 202.3 unterteilt ist, die im Bereich einer Fügestelle 202.6 miteinander verbunden sind, sodass sich ein fünfteiliger Drehgestellrahmen 201 ergibt.

Der vordere Langträgerabschnitt 202.1 und der hintere Langträgerabschnitt 202.3 sind als identische Bauteile aus Grauguss (GGG40.3 bzw. GJS-400-18U LT) ausgeführt, wodurch sich ihre Herstellung erheblich vereinfacht, da nur eine einzige Grundform herstellt werden muss. Es versteht sich jedoch, dass bei anderen Varianten auch eine abweichende Geometrie für die beiden Hälften vorgesehen sein kann.

Die Fügestelle 202.6 verläuft mittig durch den jeweiligen Langträger 202. Dabei erstreckt sich die Fügestelle 202.6 im Wesentlichen in einer Fügeebene, deren Flächennormale parallel zur Längsachse (x-Achse) des Drehgestellrahmens 201 verläuft. Diese Anordnung der Fügestelle hat den Vorteil, dass sich die längste Abmessung am jeweiligen Gussbauteil in Grenzen hält, wodurch sich kürzere maximale Fließwege für die Schmelze ergeben und damit das automatisierte Gießen vereinfacht bzw. dessen Prozesssicherheit erhöht wird. Es versteht sich jedoch, dass bei anderen Varianten auch eine abweichende Anordnung der Fügestelle der beiden Hälften vorgesehen sein kann.

Hauptsächlich zur Abstützung von Biegemomenten sind die Langträgerabschnitte 202.1, 202.3 über einen oder mehrere Längsbolzen 206 verbunden. Der jeweilige Langträgerabschnitt 202.1, 202.3 ist weiterhin über ein oder mehrere in Richtung der Querachse (y-Achse) des Drehgestellrahmens 201 wirkende Verbindungselemente 205, beispielsweise Zuganker, mit dem Querträger 203 verbunden, die ein Abheben bzw. Abziehen des Querträgers 203 entlang der Hochachse (z-Achse) bzw. der Querachse (y-Achse) verhindern, sodass in allen Richtungen eine feste Verbindung sichergestellt ist. Es versteht sich jedoch, dass die Verbindung zwischen dem Querträger 203 und dem jeweiligen Langträger 202 auch auf beliebige andere geeignete Weise erfolgen kann. So kann eine beliebige Verbindung mit Kraftschluss, Formschluss oder Stoffschluss oder beliebige Kombinationen hieraus entsprechend den zu erwartenden Lastsituationen am Drehgestell gewählt werden.

Es versteht sich im übrigen, dass der in den Figuren 3 und 4 gezeigte Querträger 203 bei anderen nicht erfindungsgemäßen Varianten auch nicht aus einem Graugussmaterial sondern beispielsweise in herkömmlicher Weise als Schweißkonstruktion aus Stahlblech und/oder als Gusskonstruktion aus Stahlguss ausgebildet sein kann. Ebenso können natürlich auch die Langträger teilweise als Schweißkonstruktion aus Stahlblech und/oder als Gusskonstruktion aus Stahlguss ausgebildet sein.

### Fünftes Ausführungsbeispiel

Figur 5 zeigt - teilweise in Explosionsdarstellung - eine schematische perspektivische Darstellung einer weiteren bevorzugten Ausführungsform des erfindungsgemäßen Fahrwerkrahmens 301, der dieselbe äußere Geometrie wie der Drehgestellrahmen 101 aufweist. Der Drehgestellrahmen 301 weist somit zwei im Wesentlichen parallelen seitliche Langträger 302 und einen diese verbindenden, mittig angeordneten Querträger 303 auf. Jeder Langträger 302 umfasst einen vorderen Langträgerabschnitt 302.1, einen mittleren Langträgerabschnitt 302.2 und einen hinteren Langträgerabschnitt 302.3.

Im Bereich des vorderen Langträgerabschnitts 302.1 stützt sich das spätere Drehgestell über eine - nicht dargestellte - Primärfederung auf einer - ebenfalls nicht dargestellten - vorderen Radeinheit, beispielsweise einem vorderen Radsatz, ab. Im Bereich des hinteren Langträgerabschnitts 302.3 stützt sich das spätere Drehgestell über eine - nicht dargestellte - Primärfederung auf einer - ebenfalls nicht dargestellten - hinteren Radeinheit, beispielsweise einem hinteren Radsatz, ab.

Der Drehgestellrahmen 301 ist im vorliegenden Beispiel fünfteilig gestaltet. Der vordere Langträgerabschnitt 302.1 und der hintere Langträgerabschnitt 302.3 sind dabei als separate Graugussbauteile (GGG40.3 bzw. GJS-400-18U LT) ausgeführt, die an dem mittleren Langträgerabschnitt 302.2 befestigt werden. Der Querträger 303 ist zusammen mit dem jeweiligen mittleren Langträgerabschnitt 302.2 als ein gemeinsames Graugussbauteil (GGG40.3 bzw. GJS-400-18U LT) ausgeführt. Der jeweilige mittlere Langträgerabschnitt 302.2 ist mit anderen Worten einstückig mit dem Querträger 303 verbunden.

Es versteht sich jedoch, dass bei anderen nicht erfindungsgemäßen Varianten auch eine andere, insbesondere lösbare, Verbindung zwischen dem Querträger 303 und dem mittleren Langträgerabschnitt 302.2 vorgesehen sein kann. Insbesondere kann diese Verbindung in einer Form gestaltet sein, wie dies im Zusammenhang mit Figur 3 für einen einstückigen Langträger beschrieben wurde.

Der vordere Langträgerabschnitt 302.1 bzw. der hintere Langträgerabschnitt 302.3 sind jeweils im Bereich einer Fügestelle 302.7 mit dem mittleren Langträgerabschnitt 302.2 verbunden. Die Fügestelle 302.7 erstreckt sich jeweils in einer Fügeebene, deren Flächennormale in Richtung der Längsachse (x-Achse) des Drehgestellrahmens 301 verläuft. Es versteht sich jedoch, dass bei anderen Varianten der Erfindung auch eine andere Gestaltung (z. B. abgestuft) und Ausrichtung (z. B. zur Längsachse geneigt) der Fügestelle vorgesehen sein kann.

Die Fügestelle 302.7 ist jeweils auf der der Langträgermitte abgewandten Seite einer nach unten gerichteten Abkröpfung 302.8 des Langträgers 302 angeordnet. Hierdurch ist die Fügestelle 302.7 in einem Bereich des Langträgers 302 angeordnet, in dem zum einen schon ein ausreichend großer Bauteilquerschnitt für eine stabile Verbindung vorliegt und zum anderen noch vergleichsweise geringe Biegemomente wirken, sodass die von der Verbindung aufzunehmenden Lasten noch vergleichsweise moderat ausfallen. Hiermit wird erreicht, dass sich der Aufwand für die Verbindung in Grenzen hält.

Die Verbindung zwischen dem vorderen Langträgerabschnitt 302.1 bzw. dem hinteren Langträgerabschnitt 302.3 und dem mittleren Langträgerabschnitt 302.2 erfolgt über ein Verbindungselement in Form eines Zapfens 307, der mit Presspassung in eine entsprechende Ausnehmung 308 im mittleren Langträgerabschnitt 302.2 eingesetzt ist. Es versteht sich jedoch, dass die Verbindung auch auf beliebige andere geeignete Weise erfolgen kann. So kann eine beliebige Verbindung mit Kraftschluss, Formschluss oder Stoffschluss oder beliebige Kombinationen hieraus entsprechend den zu erwartenden Lastsituationen am Drehgestell gewählt werden.

Der Zapfen 307 und die zugehörige Ausnehmung 308 weisen jeweils einen über ihre Länge im Wesentlichen gleichbleibenden kreisförmigen Querschnitt auf. Es versteht sich jedoch, dass bei anderen Varianten der Erfindung auch zumindest abschnittsweise eine gestufte oder konische Form vorgesehen sein kann. Zentrierstifte 309 sichern die Langträgerabschnitte 302.1 bzw. 302.3 gegen ein Verdrehen (um die x-Achse) gegenüber dem mittleren Langträgerabschnitt 302.2.

Der Zapfen 307 und die zugehörige Ausnehmung 308 werden bereits beim Gießen des jeweiligen Bauteils mit ausgeformt. Je nach mit dem verwendeten automatisierten Gießverfahren erzielbarer Genauigkeit kann gegebenenfalls sogar eine weitere Bearbeitung ihrer Passflächen entfallen, sodass sich eine besonders einfache Fertigung ergibt. Es versteht sich jedoch, dass bei anderen Varianten der Erfindung auch vorgesehen sein kann, dass der Zapfen 307 und die zugehörige Ausnehmung 308 erst gänzlich nach dem Gießen (z. B. durch Drehen, Fräsen bzw. Bohren etc.) hergestellt werden.

Weiterhin ist der jeweilige Langträger 302 über ein oder mehrere in Richtung der Querachse (y-Achse) des Drehgestellrahmens 301 wirkende Verbindungselemente 305, beispielsweise Zuganker, mit dem Querträger 303 verbunden, die ein Abheben bzw. Abziehen des Querträgers 303 entlang der Hochachse (z-Achse) bzw. der Querachse (y-Achse) verhindern, sodass in allen Richtungen eine feste Verbindung sichergestellt ist. Es versteht sich jedoch, dass die Verbindung zwischen dem Querträger 303 und dem jeweiligen Langträger 302 auch auf beliebige andere geeignete Weise erfolgen kann. So kann eine beliebige Verbindung mit Kraftschluss, Formschluss oder Stoffschluss oder beliebige Kombinationen hieraus entsprechend den zu erwartenden Lastsituationen am Drehgestell gewählt werden.

Die vorderen Langträgerabschnitte 302.1 und die hinteren Langträgerabschnitte 302.3 sind als identische Bauteile aus Grauguss (GGG40.3 bzw. GJS-400-18U LT) ausgeführt, wodurch sich ihre Herstellung erheblich vereinfacht, da nur eine einzige Grundform herstellt werden muss. Die Unterteilung in separate vordere Langträgerabschnitte 302.1 und hintere Langträgerabschnitte 302.3 sowie den Querträger 303 mit dem mittleren Langträgerabschnitt 302.2 vereinfacht das automatisierte Gießen bzw. erhöht dessen Prozesssicherheit, da die Schmelze nur vergleichsweise kurze maximale Fließwege zurücklegen muss.

Die im Bereich der Fügestelle 302.7 zusammenwirkenden Komponenten können mit einer Reibkorrosion verhindernden Beschichtung, insbesondere einer Molybdän (Mo) umfassenden Beschichtung, versehen sein, um eine noch höhere Beanspruchbarkeit der Verbindung zu erreichen.

### Sechstes bis neuntes Ausführungsbeispiel

Die Figuren 6 bis 9 zeigen - teilweise in Explosionsdarstellung - schematische perspektivische Darstellungen weiterer bevorzugter Ausführungsformen des erfindungsgemäßen Fahrwerkrahmens, die jeweils einfache Varianten des Drehgestellrahmens 301 aus Figur 5 darstellen. Der einzige wesentliche Unterschied zum Drehgestellrahmen 201 aus Figur 5 besteht in der Gestaltung der jeweiligen Verbindung des vorderen Langträgerabschnitts 302.1 und des hinteren Langträgerabschnitts 302.3 mit dem mittleren Langträgerabschnitt 302.2.

Bei den Ausführungen aus Figur 6 und 7 ist jeweils ein separater Verbindungsbolzen 310, der mit Presspassung in entsprechende Ausnehmungen 311 im vorderen bzw. hinteren Langträgerabschnitt 302.1 bzw. 302.3 und im mittleren Langträgerabschnitt 302.2 eingesetzt ist. Es versteht sich jedoch, dass die Verbindung auch auf beliebige andere geeignete Weise erfolgen kann. So kann eine beliebige Verbindung mit Kraftschluss, Formschluss oder Stoffschluss oder beliebige Kombinationen hieraus entsprechend den zu erwartenden Lastsituationen am Drehgestell gewählt werden.

Der Verbindungsbolzen 310 und die zugehörigen Ausnehmungen 311 weisen jeweils einen über ihre Länge im Wesentlichen gleichbleibenden Querschnitt auf. Es versteht sich jedoch, dass bei anderen Varianten der Erfindung auch zumindest abschnittsweise eine gestufte oder konische Form vorgesehen sein kann. Der Querschnitt des Verbindungsbolzens 310 aus Figur 6 ist im Wesentlichen elliptisch, während er bei der Ausführung aus Figur 7 im Wesentlichen rechteckig ist. Der jeweilige Querschnitt des Verbindungsbolzens 310 weicht damit von der Kreisform ab, sodass Zentrierstifte oder dergleichen, welche die Langträgerabschnitte 302.1 bzw. 302.3 gegen ein Verdrehen (um die x-Achse) gegenüber dem mittleren Langträgerabschnitt 302.2 sichern, entfallen können.

Die Ausnehmungen 311 werden bereits beim Gießen des jeweiligen Bauteils mit ausgeformt. Je nach mit dem verwendeten automatisierten Gießverfahren erzielbarer Genauigkeit kann gegebenenfalls sogar eine weitere Bearbeitung ihrer Passflächen entfallen, sodass sich eine besonders einfache Fertigung ergibt. Es versteht sich jedoch, dass bei anderen Varianten der Erfindung auch vorgesehen sein kann, dass die Ausnehmungen 311 erst gänzlich nach dem Gießen (z. B. durch Fräsen etc.) hergestellt werden.

Eine Besonderheit der Ausführung aus Figur 6 besteht in einer zentralen Bohrung 312 des jeweiligen Verbindungsbolzens 310, in der ein - nicht näher dargestellter- Ultraschallkopf einer zerstörungsfreien Materialprüfeinrichtung aufgenommen ist. Über diesen Ultraschallkopf kann in Verbindung mit einer entsprechenden Messlogik in regelmäßigen Abständen eine Überprüfung der Integrität der Verbindung zwischen den Langträgerabschnitten 302.1 bzw. 302.3 und dem mittleren Langträgerabschnitt 302.2 erfolgen.

Bei der Ausführung aus Figur 8 sind jeweils vier separate zylindrische Verbindungsbolzen 313 vorgesehen, die mit Presspassung in entsprechende Ausnehmungen 314 im vorderen bzw. hinteren Langträgerabschnitt 302.1 bzw. 302.3 und im mittleren Langträgerabschnitt 302.2 eingesetzt sind. Es versteht sich jedoch, dass die Verbindung auch auf beliebige andere geeignete Weise erfolgen kann. So kann eine beliebige Verbindung mit Kraftschluss, Formschluss oder Stoffschluss oder beliebige Kombinationen hieraus entsprechend den zu erwartenden Lastsituationen am Drehgestell gewählt werden.

Bei der Ausführung aus Figur 9 sind jeweils sechs separate Zuganker 315 vorgesehen, die in entsprechende Bohrungen 316 im vorderen bzw. hinteren Langträgerabschnitt 302.1 bzw. 302.3 und im mittleren Langträgerabschnitt 302.2 eingesetzt sind und über die der vordere bzw. hintere Langträgerabschnitt 302.1 bzw. 302.3 mit dem mittleren Langträgerabschnitt 302.2 verspannt sind.

### Zehntes und elftes Ausführungsbeispiel

Die Figuren 10 und 11 zeigen - teilweise in Explosionsdarstellung - schematische perspektivische Darstellungen weiterer bevorzugter Ausführungsformen des erfindungsgemäßen Fahrwerkrahmens, die jeweils einfache Varianten des Drehgestellrahmens 301 aus Figur 5 darstellen. Der einzige wesentliche Unterschied zum Drehgestellrahmen 301 aus Figur 5 besteht auch hier in der Gestaltung der Verbindung des vorderen Langträgerabschnitts 302.1 und des hinteren Langträgerabschnitts 302.3 mit dem mittleren Langträgerabschnitt 302.2.

Bei der Ausführung aus Figur 10 ist jeweils ein separater Verbindungsbolzen 317 vorgesehen, der mit leichter Presspassung in Querrichtung (y-Richtung) des Rahmenkörpers 301 in entsprechende Ausnehmungen 318 im vorderen bzw. hinteren Langträgerabschnitt 302.1 bzw. 302.3 und Ausnehmungen 319 im mittleren Langträgerabschnitt 302.2 eingesetzt ist. Die Ausnehmungen 319 sind dabei in jeweils zwei in Längsrichtung (x-Richtung) des Rahmenkörpers 301 vorspringenden seitlichen Laschen 302.9 des mittleren Langträgerabschnitts 302.2 ausgebildet. Es versteht sich jedoch, dass die Verbindung auch auf beliebige andere geeignete Weise erfolgen kann. So kann eine beliebige Verbindung mit Kraftschluss, Formschluss oder Stoffschluss oder beliebige Kombinationen hieraus entsprechend den zu erwartenden Lastsituationen am Drehgestell gewählt werden.

Der Verbindungsbolzen 317 ist im Bereich des unter statischer Belastung zugbeanspruchten unteren Abschnitts des jeweiligen Langträgers 302 angeordnet. Durch seine Ausrichtung in Querrichtung (y-Richtung) des Rahmenkörpers 301 ist er zudem bei statischer Belastung des Rahmenkörpers hauptsächlich auf Scherung beansprucht.

Die Anordnung in dem unter statischer Belastung zugbeanspruchten Abschnitt des Rahmenkörpers 301 bietet den Vorteil, dass die Abstützung von Drehmomenten in dem darüber liegenden unter statischer Belastung druckbelasteten Bereich einfach über Anschlagflächen 302.10, 302.11 an dem vorderen bzw. hinteren Langträgerabschnitt 302.1 bzw. 302.3 und dem mittleren Langträgerabschnitt 302.2 erfolgen kann.

Zudem besteht hierbei der Vorteil, dass in der Regel zumindest für einen Großteil der im Fahrbetrieb zu erwartenden dynamischen Belastungen aufgrund des hohen Gewichts eines Schienenfahrzeugs im unter statischer Belastung druckbelasteten Bereich stets eine gewisse Druckbelastung wirkt, sodass gegebenenfalls von einer permanenten Vorspannung zwischen den vorderen bzw. hinteren Langträgerabschnitten 302.1 bzw. 302.3 und dem jeweiligen mittleren Langträgerabschnitt 302.2 auszugehen ist. Somit kann die Verbindung gegebenenfalls sogar ohne zusätzliche Verbindungselemente erfolgen. Im vorliegenden Beispiel ist jedoch als einfache Abhebesicherung im unter statischer Belastung druckbelasteten Bereich eine die Fügestelle 302.7 überbrückende Lasche 320 vorgesehen, die mit Bolzen 321 am vorderen bzw. hinteren Langträgerabschnitt 302.1 bzw. 302.3 und dem mittleren Langträgerabschnitt 302.2 befestigt ist und so auch in Extremfällen ein Verschwenken der vorderen bzw. hinteren Langträgerabschnitt 302.1 bzw. 302.3 um den Verbindungsbolzen 317 verhindern.

Bei der Ausführung aus Figur 11 sind jeweils drei separate Verbindungsbolzen 322 mit leichter Presspassung in Querrichtung (y-Richtung) des Rahmenkörpers 301 in entsprechende Ausnehmungen 323 im vorderen bzw. hinteren Langträgerabschnitt 302.1 bzw. 302.3 und Ausnehmungen 324 im mittleren Langträgerabschnitt 302.2 eingesetzt. Die Ausnehmungen 3 sind dabei im Bereich der Abkröpfung 302.8 in jeweils zwei in Höhenrichtung (z-Richtung) des Rahmenkörpers 301 vorspringenden seitlichen Laschen 302.12 des mittleren Langträgerabschnitts 302.2 ausgebildet. Es versteht sich jedoch, dass die Verbindung auch auf beliebige andere geeignete Weise erfolgen kann. So kann eine beliebige Verbindung mit Kraftschluss, Formschluss oder Stoffschluss oder beliebige Kombinationen hieraus entsprechend den zu erwartenden Lastsituationen am Drehgestell gewählt werden.

Durch ihre Ausrichtung in Querrichtung (y-Richtung) des Rahmenkörpers 301 sind auch die Verbindungsbolzen 322 wiederum bei statischer Belastung des Rahmenkörpers 301 hauptsächlich auf Scherung beansprucht.

Die primär erfolgende Scherbelastung des Verbindungsbolzens 317 (Figur 10) bzw. der Verbindungsbolzen 322 (Figur 11) bringt den letztlich den Vorteil, dass der Verbindungsbolzen 317 bzw. 322 im Betrieb hauptsächlich in einer Richtung quer zu seiner Füge- bzw. Montagerichtung belastet wird. Die Festigkeit der Verbindung zwischen dem vorderen bzw. hinteren Langträgerabschnitt 302.1 bzw. 302.3 und dem mittleren Langträgerabschnitt 302.2 wird dadurch zumindest weit gehend unabhängig von der Qualität des Fügevorgangs des Verbindungsbolzens 317 bzw. 322, sondern hängt nurmehr von den Eigenschaften (z. B. der Scherfestigkeit etc.) des Verbindungsbolzens 317 bzw. 322 ab. Gegebenenfalls reicht eine einfache Lagesicherung des Verbindungsbolzens 317 (z. B. über Sicherungsringe etc.), um eine dauerhafte und zuverlässige Verbindung des vorderen bzw. hinteren Langträgerabschnitts 302.1 bzw. 302.3 mit dem mittleren Langträgerabschnitt 302.2 zu gewährleisten.

Die seitlichen Laschen 302.9 (Figur 10) bzw. 302.12 (Figur 11) und die Ausnehmungen 318, 319 (Figur 10) bzw. 323, 324 (Figur 11) werden bereits beim Gießen des jeweiligen Bauteils mit ausgeformt. Je nach mit dem verwendeten automatisierten Gießverfahren erzielbarer Genauigkeit kann gegebenenfalls sogar eine weitere Bearbeitung ihrer Passflächen entfallen, sodass sich eine besonders einfache Fertigung ergibt. Es versteht sich jedoch, dass bei anderen Varianten der Erfindung auch vorgesehen sein kann, dass die seitlichen Laschen 302.9 (Figur 10) bzw. 302.12 (Figur 11) und die Ausnehmungen 318, 319 (Figur 10) bzw. 323, 324 (Figur 11) erst gänzlich nach dem Gießen (z. B. durch Fräsen, Bohren etc.) hergestellt werden.

### Zwölftes Ausführungsbeispiel

Die Figur 12 zeigt - teilweise in Explosionsdarstellung - eine schematische perspektivische Darstellung einer weiteren bevorzugten Ausführungsform des erfindungsgemäßen Fahrwerkrahmens, die ebenfalls eine einfache Variante des Drehgestellrahmens 301 aus Figur 5 darstellt. Der einzige wesentliche Unterschied zum Drehgestellrahmen 301 aus Figur 5 besteht auch hier in der Gestaltung der Verbindung des vorderen Langträgerabschnitts 302.1 und des hinteren Langträgerabschnitts 302.3 mit dem mittleren Langträgerabschnitt 302.2.

Bei der Ausführung aus Figur 12 ist auf der Oberseite und der Unterseite des Langträgers 302 des jeweils eine separate, die Fügestelle 302.7 überbrückende Lasche 325 bzw. 326 vorgesehen, die mittels mehrerer Bolzen 327 am vorderen bzw. hinteren Langträgerabschnitt 302.1 bzw. 302.3 und dem mittleren Langträgerabschnitt 302.2 befestigt ist. Es versteht sich jedoch, dass die Verbindung auch auf beliebige andere geeignete Weise erfolgen kann. So kann eine beliebige Verbindung mit Kraftschluss, Formschluss oder Stoffschluss oder beliebige Kombinationen hieraus entsprechend den zu erwartenden Lastsituationen am Drehgestell gewählt werden.

### Dreizehntes Ausführungsbeispiel

Die Figur 13 zeigt - teilweise in Explosionsdarstellung - eine schematische perspektivische Darstellungen einer weiteren bevorzugten Ausführungsform des erfindungsgemäßen Fahrwerkrahmens, die eine Variante des Drehgestellrahmens 301 aus Figur 10 darstellt. Der wesentliche Unterschied zum Drehgestellrahmen 301 aus Figur 10 besteht in der Gestaltung der Verbindung des vorderen Langträgerabschnitts 302.1 und des hinteren Langträgerabschnitts 302.3 mit dem mittleren Langträgerabschnitt 302.2.

Bei der Ausführung aus Figur 13 ist wiederum ein separater Verbindungsbolzen 317 vorgesehen, der mit leichter Presspassung in Querrichtung (y-Richtung) des Rahmenkörpers 301 in entsprechende Ausnehmungen 318 im vorderen bzw. hinteren Langträgerabschnitt 302.1 bzw. 302.3 und Ausnehmungen 319 im mittleren Langträgerabschnitt 302.2 eingesetzt ist. Die Ausnehmungen 319 sind dabei in jeweils zwei in Längsrichtung (x-Richtung) des Rahmenkörpers 301 vorspringenden seitlichen Laschen 302.9 des mittleren Langträgerabschnitts 302.2 ausgebildet. Es versteht sich jedoch, dass die Verbindung auch auf beliebige andere geeignete Weise erfolgen kann. So kann eine beliebige Verbindung mit Kraftschluss, Formschluss oder Stoffschluss oder beliebige Kombinationen hieraus entsprechend den zu erwartenden Lastsituationen am Drehgestell gewählt werden.

Der Verbindungsbolzen 317 ist wiederum im Bereich des unter statischer Belastung zugbeanspruchten unteren Abschnitts des jeweiligen Langträgers 302 angeordnet. Durch seine Ausrichtung in Querrichtung (y-Richtung) des Rahmenkörpers 301 ist er zudem bei statischer Belastung des Rahmenkörpers hauptsächlich auf Scherung beansprucht.

Die Anordnung in dem unter statischer Belastung zugbeanspruchten Abschnitt des Rahmenkörpers 301 bietet den Vorteil, dass die Abstützung von Drehmomenten in dem darüber liegenden unter statischer Belastung druckbelasteten Bereich einfach über Anschlagflächen 302.10, 302.11 an dem vorderen bzw. hinteren Langträgerabschnitt 302.1 bzw. 302.3 und dem mittleren Langträgerabschnitt 302.2 erfolgen kann.

Zudem besteht hierbei der Vorteil, dass in der Regel zumindest für einen Großteil der im Fahrbetrieb zu erwartenden dynamischen Belastungen aufgrund des hohen Gewichts eines Schienenfahrzeugs im unter statischer Belastung druckbelasteten Bereich stets eine gewisse Druckbelastung wirkt, sodass gegebenenfalls von einer permanenten Vorspannung zwischen den vorderen bzw. hinteren Langträgerabschnitten 302.1 bzw. 302.3 und dem jeweiligen mittleren Langträgerabschnitt 302.2 auszugehen ist. Somit kann die Verbindung gegebenenfalls sogar ohne zusätzliche Verbindungselemente erfolgen.

Der wesentliche Unterschied zur Ausführung aus Figur 10 besteht darin, dass im oberen, unter statischer Belastung druckbeanspruchten Abschnitt des Rahmenkörpers 301 ist an der Fügestelle zwischen den vorderen bzw. hinteren Langträgerabschnitten 302.1 bzw. 302.3 und dem jeweiligen mittleren Langträgerabschnitt 302.2 in jeweils ein elastisches Druckelement 328 angeordnet ist. Dieses Druckelement 328 liegt somit zwischen den Anschlagflächen 302.10, 302.11 an dem vorderen bzw. hinteren Langträgerabschnitt 302.1 bzw. 302.3 und dem mittleren Langträgerabschnitt 302.2.

Das Druckelement 328 hat zum einen den Vorteil, dass es Fertigungstoleranzen zwischen den Fügepartnern, insbesondere im Bereich der Anschlagflächen 302.10 und 302.11 sowie der Ausnehmungen 319, in einfacher Weise ausgleichen kann, sodass für die Herstellung des Drehgestellrahmens 301 deutlich weniger Aufwand zu betreiben ist.

Weiterhin ist es möglich, das Druckelement 328 so zu gestalten, dass es ausreichende Federungseigenschaften aufweist, um die Primärfederung des den Drehgestellrahmen 301 umfassenden Fahrwerks zu bilden. Es versteht sich hierbei, dass in diesem Fall im Betrieb des Drehgestellrahmens 301 eine entsprechende Relativbewegung zwischen dem vorderen bzw. hinteren Langträgerabschnitt 302.1 bzw. 302.3 und dem mittleren Langträgerabschnitt 302.2 möglich sein muss.

Im vorliegenden Beispiel fehlt eine Abhebesicherung ähnlich der Lasche 320 aus Figur 10. Es versteht sich jedoch, was bei anderen Varianten der Erfindung eine entsprechende Abhebesicherung vorgesehen sein kann. Diese kann gegebenenfalls auch über eine geeignete Verbindung zwischen dem Druckelement und dem jeweiligen Langträgerabschnitt erfolgen.

Es versteht sich im Übrigen, dass der in den Figuren 5 bis 13 gezeigte Querträger 303 bei anderen nicht erfindungsgemäßen Varianten auch nicht aus einem Graugussmaterial sondern beispielsweise in herkömmlicher Weise als Schweißkonstruktion aus Stahlblech und/oder als Gusskonstruktion aus Stahlguss ausgebildet sein kann. Ebenso können natürlich auch die vorderen und hinteren Langträgerabschnitte ganz oder teilweise als Schweißkonstruktion aus Stahlblech und/oder als Gusskonstruktion aus Stahlguss ausgebildet sein.

Die vorliegende Erfindung wurde vorstehend ausschließlich anhand von Beispielen für zweiachsige Drehgestelle beschrieben. Es versteht sich jedoch, dass die Erfindung auch in Verbindung mit beliebigen anderen Fahrwerken anderer Achszahl zum Einsatz kommen kann.

## Patentansprüche

1. Fahrwerksrahmen für ein Fahrwerk eines Schienenfahrzeugs mit
- einem Rahmenkörper (101; 301), der dazu ausgebildet ist, sich auf wenigstens einer Radeinheit des Fahrwerks abzustützen, und der zwei in Längsrichtung des Fahrwerks verlaufende Langträger (102; 302) und wenigstens einen in Querrichtung des Fahrwerks verlaufenden Querträger (103; 303) umfasst, der die beiden Langträger (102; 302) starr miteinander verbindet, wobei
- wenigstens einer der Langträger (102; 302) in der Längsrichtung einen vorderen Langträgerabschnitt ( 302.1), einen mittleren Langträgerabschnitt (102.2; 302.2) und einen hinteren Langträgerabschnitt ( 302.3)
aufweist,
**dadurch gekennzeichnet, dass**
- der mittlere Langträgerabschnitt (302.2) monolithisch mit dem wenigstens einen Querträger (303) ausgebildet ist, wobei der mittlere Langträgerabschnitt (302.2) und der wenigstens eine Querträger (303) aus einem Graugussmaterial hergestellt sind,
oder
- der Rahmenkörper (101) aus zwei Gussteilhälften zusammengesetzt ist, wobei ein Teil des mittleren Langträgerabschnitts (102.2;) monolithisch mit einem Teil des wenigstens einen Querträgers (103) ausgebildet ist, wobei der Teil des mittleren Langträgerabschnitts (102.2) und der Teil des wenigstens einen Querträgers (103) aus einem Graugussmaterial hergestellt ist.

2. Fahrwerksrahmen nach Anspruch 1, **dadurch gekennzeichnet, dass** der Rahmenkörper (101; 301) zumindest teilweise aus einem globularen Graugussmaterial, insbesondere GGG40.3 bzw. GJS-400-18U LT, hergestellt ist.

3. Fahrwerksrahmen nach Anspruch 1 oder 2, **dadurch gekennzeichnet, dass**
- der Rahmenkörper (101; 301) mindestens zwei Rahmenteile (104.1, 104.2; 302, 303, 302.1, 302.2, 302.3) umfasst, die im Bereich wenigstens einer Fügestelle (104.3; 302.7) miteinander, insbesondere lösbar, verbunden sind, wobei
- im Bereich der Fügestelle (104.3; 302.7) insbesondere wenigstens ein Verbindungselement ( 309; 310; 313; 315; 317; 322; 325) vorgesehen ist, welches mit den beiden Rahmenteilen (104.1, 104.2; 302, 303, 302.1, 302.2, 302.3) verbunden ist.

4. Fahrwerksrahmen nach Anspruch 3, **dadurch gekennzeichnet, dass**
- das Verbindungselement (307) mit einem der beiden Rahmenteile (302.1, 302.3) einstückig ausgebildet ist
und/oder
- das Verbindungselement ( 309; 310; 313; 315; 317; 322; 325) mit wenigstens einem der beiden Rahmenteile (104.1, 104.2; 302, 303, 302.1, 302.2, 302.3) über eine kraftschlüssige Verbindung und/oder eine formschlüssige Verbindung und/oder eine stoffschlüssige Verbindung verbunden ist.

5. Fahrwerksrahmen nach Anspruch 3 oder 4, **dadurch gekennzeichnet, dass**
- sich die Fügestelle (104.3; 302.7) zumindest abschnittsweise im Wesentlichen in einer Fügeebene erstreckt und
- das Verbindungselement ( 309; 310; 313; 315; 317; 322; 325) wenigstens einen Vorsprung ausbildet, der sich in Richtung der Flächennormalen der Fügeebene wenigstens in eine entsprechende Ausnehmung (308; 311; 314; 316; 318, 319; 323, 324) in einem der beiden Rahmenteile (104.1, 104.2; 302, 303, 302.1, 302.2, 302.3) hinein erstreckt, wobei
- das Verbindungselement ( 309; 310; 313; 315; 317; 322) insbesondere nach Art eines Zapfens oder Bolzen ausgebildet ist.

6. Fahrwerksrahmen nach Anspruch 5, **dadurch gekennzeichnet, dass** das Verbindungselement ( 309; 310; 313; 315; 317; 322; 325, 326)
- zumindest abschnittsweise einen sich mit zunehmender Entfernung von der Fügeebene verjüngenden Querschnitt aufweist
und/oder
- zumindest abschnittsweise einen kreisförmigen Querschnitt und/oder zumindest abschnittsweise einen elliptischen Querschnitt und/oder zumindest abschnittsweise einen polygonalen Querschnitt aufweist.
und/oder
- im Bereich eines unter statischer Belastung zugbeanspruchten Abschnitts des Rahmenkörpers (101; 301) angeordnet ist
und/oder
- derart angeordnet ist, dass es durch die statische Belastung des Rahmenkörpers (101; 301) auf Scherung beansprucht ist.

7. Fahrwerksrahmen nach einem der Ansprüche 3 bis 6, **dadurch gekennzeichnet, dass** wenigstens ein Verbindungselement ( 309; 310; 313; 315; 317; 322; 325, 326) als die Fügestelle überbrückendes Element, mit beiden Fügepartnern verbundenes Element ausgebildet ist, insbesondere
- als in Richtung der Flächennormalen der Fügeebene wirkender Zuganker (315) oder
- als die Fügestelle überbrückende Lasche (325, 326) ausgebildet ist.

8. Fahrwerksrahmen nach einem der Ansprüche 3 bis 7, **dadurch gekennzeichnet, dass**
- das Verbindungselement (310) wenigstens eine Ausnehmung (312) zur Aufnahme einer Komponente einer zerstörungsfrei arbeitenden Materialprüfeinrichtung, insbesondere einer mit Ultraschall arbeitenden Materialprüfeinrichtung, aufweist und/oder
- wenigstens eine der im Bereich der Fügestelle (104.3; 302.7) zusammenwirkenden Komponenten zumindest teilweise mit einer Reibkorrosion verhindernden Beschichtung, insbesondere einer Molybdän (Mo) umfassenden Beschichtung, versehen ist.

9. Fahrwerksrahmen nach einem der vorhergehenden Ansprüche, **dadurch gekennzeichnet, dass**
- der Rahmenkörper (101; 301) einen vorderen Abschnitt, einen mittleren Abschnitt und einen hinteren Abschnitt aufweist, wobei
- der mittlere Abschnitt den vorderen Abschnitt und den hinteren Abschnitt verbindet,
- der vordere Abschnitt dazu ausgebildet ist, sich auf einer vorlaufenden Radeinheit des Fahrwerks abzustützen, und
- der hintere Abschnitt dazu ausgebildet ist, sich auf einer nachlaufenden Radeinheit des Fahrwerks abzustützen.

10. Fahrwerksrahmen nach Anspruch 9, **dadurch gekennzeichnet, dass**
- der Rahmenkörper (101; 301) mindestens zwei Rahmenteile (104.1, 104.2; 302, 303, 302.1, 302.2, 302.3) umfasst, die im Bereich wenigstens einer Fügestelle (104.3; 302.7) miteinander, insbesondere lösbar, verbunden sind, wobei
- wenigstens eine Fügestelle (104.3) im Bereich des mittleren Abschnitts angeordnet ist
und/oder.
- wenigstens eine Fügestelle (302.7) im Bereich des vorderen Abschnitts angeordnet ist
und/oder.
- wenigstens eine Fügestelle (302.7) im Bereich des hinteren Abschnitts angeordnet ist.

11. Fahrwerksrahmen nach einem der vorhergehenden Ansprüche, **dadurch gekennzeichnet, dass**
- der Rahmenkörper (101; 301) als, insbesondere im Wesentlichen H-förmiger, Rahmen ausgebildet ist, der zwei in Längsrichtung des Fahrwerks verlaufende Langträger (102; 302) und wenigstens einen in Querrichtung des Fahrwerks verlaufenden Querträger (103; 303) umfasst, der die beiden Langträger (102; 302) miteinander verbindet, wobei
- insbesondere wenigstens ein Teil wenigstens eines der Langträger (102; 302) aus dem Graugussmaterial hergestellt ist.

12. Fahrwerksrahmen nach Anspruch 11, **dadurch gekennzeichnet, dass**
- wenigstens einer der Langträger (102; 302) wenigstens einen Langträgerabschnitt (302.1, 302.2) aufweist, der im Bereich wenigstens einer Fügestelle (302.7), insbesondere lösbar, mit einem weiteren Langträgerabschnitt (302.2) des Langträgers (302) verbunden ist.

13. Fahrwerksrahmen nach Anspruch 12, **dadurch gekennzeichnet, dass**
- wenigstens einer der Langträger (102; 302) einen vorderen Langträgerabschnitt (102.1; 302.1), einen mittleren Langträgerabschnitt (102.2; 302.2) und einen hinteren Langträgerabschnitt (102.3; 302.3) umfasst, wobei
- der mittlere Langträgerabschnitt (102.2; 302.2) mit dem wenigstens einen Querträger (103; 303) verbunden ist, insbesondere einstückig mit dem wenigstens einen Querträger (103; 303) ausgebildet ist, wobei
- insbesondere der vordere Langträgerabschnitt ( 302.1) und/oder der hintere Langträgerabschnitt ( 302.3) im Bereich einer Fügestelle ( 302.7) mit dem mittleren Langträgerabschnitt ( 302.2) verbunden ist.

14. Fahrwerksrahmen nach Anspruch 13, **dadurch gekennzeichnet, dass** sich wenigstens eine der Fügestellen ( 302.7) zumindest abschnittsweise im Wesentlichen in einer Fügeebene erstreckt, deren Flächennormale
- zumindest eine Komponente in Richtung der Längsachse des Fahrwerks aufweist, insbesondere im Wesentlichen parallel zur Längsachse des Fahrwerks ist,
oder
- zumindest eine Komponente in Richtung der Querachse des Fahrwerks aufweist, insbesondere im Wesentlichen parallel zur Querachse des Fahrwerks ist.
oder
- zumindest eine Komponente in Richtung der Hochachse des Fahrwerks aufweist, insbesondere im Wesentlichen parallel zur Hochachse des Fahrwerks ist.

15. Fahrwerksrahmen nach einem der Ansprüche 13 oder 14, **dadurch gekennzeichnet, dass** im Bereich wenigstens einer der Fügestelle in ein Druckelement (328) zwischen dem vorderen Langträgerabschnitt (302.1) und/oder dem hinteren Langträgerabschnitt (302.3) und dem mittleren Langträgerabschnitt (302.2) angeordnet ist.

16. Fahrwerksrahmen nach einem der Ansprüche 13 bis 15, **dadurch gekennzeichnet, dass**
- wenigstens einer der Langträger (102; 302) zwischen den Langträgerenden und der Langträgermitte jeweils eine Abkröpfung (302.8) nach unten aufweist und
- wenigstens eine der Fügestellen (302.7) im Bereich der Abkröpfung (302.8) angeordnet ist oder auf der der Langträgermitte abgewandten Seite der Abkröpfung (302.8), insbesondere nahe der Abkröpfung (302.8), angeordnet ist.

17. Fahrwerk für ein Schienenfahrzeug mit einem Fahrwerksrahmen (102; 302) nach einem der vorhergehenden Ansprüche, wobei es insbesondere als Drehgestell ausgebildet ist.

18. Verfahren zur Herstellung eines Fahrwerksrahmens für ein Fahrwerk eines Schienenfahrzeugs mit
- einem Rahmenkörper (102; 302), der dazu ausgebildet ist, sich auf wenigstens einer Radeinheit des Fahrwerks abzustützen, und der zwei in Längsrichtung des Fahrwerks verlaufende Langträger (102; 302) und wenigstens einen in Querrichtung des Fahrwerks verlaufenden Querträger (103; 303) umfasst, der die beiden Langträger (102; 302) starr miteinander verbindet, wobei
- wenigstens einer der Langträger (102; 302) in der Längsrichtung einen vorderen Langträgerabschnitt ( 302.1), einen mittleren Langträgerabschnitt (102.2; 302.2) und einen hinteren Langträgerabschnitt ( 302.3)
aufweist,
**dadurch gekennzeichnet, dass**
- der mittlere Langträgerabschnitt (302.2) monolithisch mit dem wenigstens einen Querträger (303) ausgebildet wird, wobei der mittlere Langträgerabschnitt (302.2) und der wenigstens eine Querträger (103; 303) aus einem Graugussmaterial hergestellt werden,
oder
- der Rahmenkörper (101) aus zwei Gussteilhälften zusammengesetzt wird, wobei ein Teil des mittleren Langträgerabschnitts (102.2) monolithisch mit einem Teil des wenigstens einen Querträgers (103) ausgebildet wird, wobei der Teil des mittleren Langträgerabschnitts (102.2) und der Teil des wenigstens einen Querträgers (103) aus einem Graugussmaterial hergestellt wird.

19. Verfahren nach Anspruch 18, **dadurch gekennzeichnet, dass** der Rahmenkörper (102; 302) in einem einzigen Schritt gegossen wird.

20. Verfahren nach Anspruch 18, **dadurch gekennzeichnet, dass**
- der Rahmenkörper (102; 302) mindestens zwei Rahmenteile (104.1, 104.2; 302, 303, 302.1, 302.2, 302.3) umfasst,
- die mindestens zwei Rahmenteile (104.1, 104.2; 302, 303, 302.1, 302.2, 302.3) als separate Bauteile aus einem Graugussmaterial gegossen werden und
- die mindestens zwei Rahmenteile (104.1, 104.2; 302, 303, 302.1, 302.2, 302.3) im Bereich wenigstens einer Fügestelle (104.3; 302.7) miteinander, insbesondere lösbar, verbunden werden.

21. Verfahren nach Anspruch 18, **dadurch gekennzeichnet, dass**
- der Rahmenkörper (102; 302) mindestens zwei Rahmenteile (104.1, 104.2; 302, 303, 302.1, 302.2, 302.3) umfasst,
- mindestens einer der mindestens zwei Rahmenteile (104.1, 104.2; 302, 303, 302.1, 302.2, 302.3) aus einem Graugussmaterial gegossen wird und
- mindestens einer der mindestens zwei Rahmenteile ( 302, 303, 302.1, 302.2, 302.3) aus Stahl hergestellt wird und
- die mindestens zwei Rahmenteile (104.1, 104.2; 302, 303, 302.1, 302.2, 302.3) im Bereich wenigstens einer Fügestelle (104.3; 302.7) miteinander, insbesondere lösbar, verbunden werden.

## Claims

1. Running gear frame for a running gear of a rail vehicle with
- a frame body (101; 301), which is configured to be supported on at least one wheel unit of said running gear, and which comprises two longitudinal beams (102; 302) extending in a longitudinal direction of said running gear and at least one transverse beam (103; 303) extending in a transverse direction of said running gear and rigidly connecting said two longitudinal beams (102; 302) to each other, wherein
- at least one of said longitudinal beams (102; 302), in the longitudinal direction of said running gear, comprises a forward longitudinal beam section (302.1), a middle longitudinal beam section (102.2; 302.2) and a rear longitudinal beam section (302.3),
**characterized in that**
- said middle longitudinal beam section (302.2) is monolithically formed with said at least one transverse beam (303), said middle longitudinal beam section (302.2) and said at least one transverse beam (303) being made of a grey cast iron material,
or
- said frame body (101) is composed of two casting halves, a part of said central longitudinal beam section (102.2) being monolithically formed with a part of said at least one transverse beam (103), said part of said central longitudinal beam section (102.2) and said part of said at least one transverse beam (103) being made of a grey cast iron material.

2. Running gear frame according to claim 1, **characterized in that** said frame body (101; 301) is at least partially made of a globular grey cast iron material, in particular GGG40.3 or GJS-400-18U LT, respectively.

3. Running gear frame according to claim 1 or 2, **characterized in that**
- said frame body (101; 301) comprises at least two frame components (104.1, 104.2; 302, 303, 302.1, 302.2, 302.3) which are connected, in particular disengageably connected, to each other in the region of at least one joint location (104.3; 302.7) wherein
- in the region of said joint location (104.3; 302.7), in particular, at least one connection element (309; 310; 313; 315; 317; 322; 325) is provided, which is connected to said two frame components (104.1, 104.2; 302, 303, 302.1, 302.2, 302.3).

4. Running gear frame according to claim 3, **characterized in that**
- said connection element (307) is configured to be monolithic with one of said two frame components (302.1, 302.3);
and/or
- said connection element (309; 310; 313; 315; 317; 322; 325) is connected with at least one of said two frame components (104.1, 104.2; 302, 303, 302.1, 302.2, 302.3) through a force locked connection and/or through a form locked connection and/or through a material bonded connection.

5. Running gear frame according to claim 3 or 4, **characterized in that**
- said joint location (104.3; 302.7), at least section wise, extends substantially in a joining plane; and
- said connection element (309; 310; 313; 315; 317; 322; 325) forms at least one protrusion which extends in the direction of the surface normal of said joining plane into a respective recess (308; 311; 314; 316; 318, 319; 323, 324) in one of said two frame components (104.1, 104.2; 302, 303, 302.1, 302.2, 302.3), wherein
- said connection element (309; 310; 313; 315; 317; 322), in particular, is configured as a pin or bolt.

6. Running gear frame according to claim 5, **characterized in that** said connection element (309; 310; 313; 315; 317; 322; 325, 326)
- has a cross section which, at least section wise, tapers with increasing distance from said joining plane;
and/or
- at least section wise, has a circular cross section and/or, at least section wise, has an elliptical cross section, and/or, at least section wise, has a polygonal cross section
and/or
- is disposed in the area of a section of said frame body (101; 201; 301) which is tension stressed under static loading;
and/or
- is disposed so that it is shear-stressed through said static loading of said frame body (101; 201; 301).

7. Running gear frame according to one of claims 3 to 6, **characterized in that** at least one connection element (309; 310; 313; 315; 317; 322; 325, 326) is configured as an element bridging said joint and connected to both joining partners, in particular,
- configured as a tension anchor (315) operating in the direction of said surface normal of said joining plane;
or
- configured as a plate (325, 326) bridging said joint location.

8. Running gear frame according to one of claims 3 to 7, **characterized in that**
- said connection element (310) comprises at least one recess (312) for receiving a component of a non-destructive material testing device, in particular of an ultrasonic material testing device,
and/or
- at least one of said components interacting in the region of said joint location (104.3; 302.7) is at least partially provided with a coating which prevents friction corrosion, in particular with a coating comprising molybdenum (Mo).

9. Running gear frame according to one of the preceding claims, **characterized in that**
- said frame body (101; 301) comprises a forward section, a middle section and a rear section, wherein
- said middle section connects said forward section and said rear section;
- said forward section is configured to be supported on a leading wheel unit of said running gear; and
- said rear section is configured to be supported on a trailing wheel unit of said running gear.

10. Running gear frame according to claim 9, wherein
- said frame body (101; 301) comprises at least two frame components (104.1, 104.2; 302, 303, 302.1, 302.2, 302.3), which are connected, in particular disengageably connected, to each other in the region of at least one joint location (104.3; 302.7), wherein
- at least one joint location (104.3) is disposed in the region of said middle section and/or
- at least one joint (302.7) is disposed in the region of said forward section and/or
- at least one joint (302.7) is disposed in the region of said rear section.

11. Running gear frame according to one of claims, **characterized in that**
- said frame body (101; 201; 301) is configured as a, in particular substantially H-shaped, frame, which comprises two longitudinal beams (102; 202; 302) extending in a longitudinal direction of said running gear and at least one transverse beam (103; 203; 303) extending in a transverse direction of said running gear, which connects said two longitudinal beams (102; 202; 302) to each other, wherein
- at least a part of at least one of said longitudinal beams (102; 202; 302) is made, in particular, from said grey cast iron material.

12. Running gear frame according to claim 11, **characterized in that**
- at least one of said longitudinal beams (102; 302) comprises at least one longitudinal beam section (302.1, 302.2) which is connected, in particular disengageably connected, in the region of at least one joint location (302.7) to another longitudinal beam section (302.2) of said longitudinal beam (302) wherein

13. Running gear frame according to claim 12, **characterized in that**
- at least one of said longitudinal beams (102; 302) comprises a forward longitudinal beam section (102.1; 302.1), a middle longitudinal beam section (102.2; 302.2), and a rear longitudinal beam section (102.3; 302.3), wherein
- said middle longitudinal beam section (102.2; 302.2) is connected to said at least one transverse beam (103; 303), in particular monolithically formed with said at least one transverse beam (103; 303), wherein
- in particular, said forward longitudinal beam section (302.1) and/or said rear longitudinal beam section (303.3) is connected to said middle longitudinal beam section (302.2) in the region of a joint location (302.7).

14. Running gear frame according to claim 13, **characterized in that** at least one of said joints locations (302.7), at least section wise, extends substantially in one joining plane, the surface normal of which
- has at least a component in the direction of the longitudinal axis of said running gear, in particular is substantially parallel to said longitudinal axis of said running gear,
or
- has at least one component in the direction of the transverse axis of said running gear, in particular is substantially parallel to said transverse axis of said running gear,
or
- has at least one component in the direction of the height axis of said running gear, in particular is substantially parallel to said height axis of said running gear.

15. Running gear frame according to one of said claims 13 or 14, **characterized in that**, in the region of at least one of said joint locations, a compression element (328) is disposed between said forward longitudinal beam section (302.1) and/or said rear longitudinal beam section (302.3) and said middle longitudinal beam section (302.2).

16. Running gear frame according to one of claims 13 to 15, **characterized in that**
- at least one of said longitudinal beams (102; 202; 302) comprises a respective downward angulation (302.8) between said longitudinal beam ends and said longitudinal beam center; and
- at least one of said joints (302.7) is disposed in the region of said angulation (302.8) or is disposed on the side of said angulation (302.8) facing away from said center of said longitudinal beam, in particular is disposed in proximity to said angulation (302.8).

17. Running gear for a rail vehicle with a running gear frame (102; 302) according to one of the preceding claims, in particular being formed as a bogie.

18. Method for producing a running gear frame for a running gear of a rail vehicle comprising
- a frame body (101; 301), which is configured to be supported on at least one wheel unit of said running gear, and which comprises two longitudinal beams (102; 302) extending in a longitudinal direction of said running gear and at least one transverse beam (103; 303) extending in a transverse direction of said running gear and rigidly connecting said two longitudinal beams (102; 302) to each other, wherein
- at least one of said longitudinal beams (102; 302), in the longitudinal direction of said running gear, comprises a forward longitudinal beam section (302.1), a middle longitudinal beam section (102.2; 302.2) and a rear longitudinal beam section (302.3),
**characterized in that**
- said middle longitudinal beam section (302.2) is monolithically formed with said at least one transverse beam (303), said middle longitudinal beam section (302.2) and said at least one transverse beam (303) being made of a grey cast iron material,
or
- said frame body (101) is composed of two casting halves, a part of said central longitudinal beam section (102.2) being monolithically formed with a part of said at least one transverse beam (103), said part of said central longitudinal beam section (102.2) and said part of said at least one transverse beam (103) being made of a grey cast iron material.

19. Method according to claim 18, **characterized in that** said frame body (102; 302) is cast in a single step.

20. Method according to claim 18, **characterized in that**
- said frame body (102; 302) comprises at least two frame components (104.1, 104.2; 302, 303, 302.1, 302.2, 302.3);
- said at least two frame components (104.1, 104.2; 302, 303, 302.1, 302.2, 302.3) are cast as separate components from a grey cast iron material; and
- said at least two frame components (104.1, 104.2; 302, 303, 302.1, 302.2, 302.3) are connected, in particular disengageably connected, to each other in the region of at least one joint location (104.3; 302.7).

21. Method according to claim 18, **characterized in that**
- said frame body (102; 302) comprises at least two frame components (104.1, 104.2; 302, 303, 302.1, 302.2, 302.3);
- at least one of said at least two frame components (104.1, 104.2; 302, 303, 302.1, 302.2, 302.3) is cast from a grey cast iron material;
- at least one of said at least two frame components (302, 303, 302.1, 302.2, 302.3) is made from steel; and
- said at least two frame components (104.1, 104.2; 302, 303, 302.1, 302.2, 302.3) are connected, in particular disengageably connected, to each other in the region of at least one joint location (104.3; 302.7).

## Revendications

1. Cadre de train de roulement pour un train de roulement d'un véhicule sur rails avec
- un corps de cadre (101; 301), qui est conçu pour être supporté sur au moins une unité de roue du train de roulement, et qui comprend deux longerons (102; 302) s'étendant dans la direction longitudinale du train de roulement et au moins une poutre transversale (103; 303) s'étendant dans la direction transversale du train de roulement, qui relie les deux longerons (102; 302) de façon rigide, où
- au moins l'un des longerons (102; 302) comprend, dans la direction longitudinale, une section de longeron avant (302.1), une section de longeron médiane (102.2; 302.2) et une section de longeron arrière (302.3),
**caractérisé en ce que**
- la section de longeron médiane (302.2) est formé de manière monolithique avec ladite au moins une poutre transversale (303), ladite section de longeron médiane (302.2) et ladite au moins une poutre transversale (303) étant réalisés en un matériau en fonte grise,
ou
- ledit corps de cadre (101) est composé de deux moitiés de fonte, une partie de la section de longeron médiane (102.2) étant formée de façon monolithique avec une partie de ladite au moins une poutre transversale (103), ladite partie de ladite section de longeron médiane (102.2) et ladite partie de ladite au moins une poutre transversale (103) étant réalisés en un matériau en fonte grise.

2. Cadre de train de roulement selon la revendication 1, **caractérisé en ce que** ledit corps de cadre (101; 301) est réalisé au moins partiellement en un matériau en fonte grise globulaire, en particulier GGG40.3 ou GJS-400-18U LT, respectivement.

3. Cadre de train de roulement selon la revendication 1 ou 2, **caractérisé en ce que**
- ledit corps de cadre (101; 301) comprend au moins deux parties de cadre (104,1, 104,2; 302. 303, 302.1, 302.2. 302.3), qui sont reliés, en particulier de manière amovible, au niveau d'au moins un endroit de joint (104.3; 302.7), où
- au niveau dudit au moins un endroit de joint (104,3; 302.7), en particulier, au moins un élément de liaison (309; 310; 313; 315; 317; 322; 325) est prévu, qui est relié auxdites deux parties de cadre (104.1, 104.2. 302. 303, 302.1, 302.2. 302.3).

4. Cadre de train de roulement selon la revendication 3, **caractérisé en ce que**
- ledit élément de liaison (307) est formé de manière monolithique avec l'une desdites deux parties de cadre (302.1, 302.3)
et/ou
- ledit élément de liaison (309; 310; 313; 315; 317; 322; 325) est relié à au moins l'une desdites deux parties de cadre (104.1, 104.2; 302. 303, 302.1, 302.2. 302.3) par une connexion par force et/ou une connexion positive et/ou une connexion de matériau.

5. Cadre de train de roulement selon la revendication 3 ou 4, **caractérisé en ce que**
- ledit endroit de joint (104.3; 302.7), au moins en sections, s'étend sensiblement dans un plan de joint, et
- ledit élément de liaison (309, 310, 313, 315, 317, 322, 325) forme au moins une saillie s'étendant, dans la direction de la normale à la surface dudit plan de joint, dans au moins un évidement correspondant (308, 311, 314, 316, 318, 319, 323, 324) formé dans l'une desdites deux parties de cadre (104.1, 104.2; 302. 303, 302.1, 302.2. 302.3),
- ledit élément de liaison (205, 206; 309, 310, 313, 315, 317, 322), en particulier, étant conçu en manière de broche ou de boulon.

6. Cadre de train de roulement selon la revendication 5, **caractérisé en ce que** ledit élément de liaison (309, 310, 313, 315, 317, 322, 325, 326)
- présente une section transversale se rétrécissant, au moins en sections, avec une distance croissante à partir dudit plan de joint
et/ou
- présente, au moins en sections, une section transversale circulaire et/ou présente, au moins en sections, une section transversale elliptique et/ou présente, au moins en sections, une section transversale polygonale.
et/ou
- est disposé au niveau d'une section dudit corps de cadre (101; 301) qui se trouve sous tension dans un état de charge statique
et/ou
- est disposé de telle sorte qu'il est soumis à un cisaillement par la charge statique dudit corps de cadre (101; 301).

7. Cadre de train de roulement selon l'une quelconque des revendications 3 à 6, **caractérisé en ce qu'**au moins un élément de liaison (309, 310, 313, 315, 317, 322, 325, 326) est formé en tant qu'élément pontant ledit endroit de joint et relié aux deux partenaires de liaison, en particulier,
- formé en tant que tirant (315) agissant dans la direction de la normale à la surface dudit plan de joint
ou
- formé en tant que languette (325, 326) pontant ledit endroit de joint.

8. Cadre de train de roulement selon l'une quelconque des revendications 3 à 7, **caractérisé en ce que**
- l'élément de liaison (310) présente au moins un évidement (312) destiné à recevoir un composant d'un dispositif d'essai non-destructif de matériaux, en particulier d'un dispositif d'essai de matériaux opérant avec ultrason,
et/ou
- au moins l'un des composants qui interagissent au niveau dudit endroit de joint (104.3; 302.7) au moins en partie est prévu avec un revêtement empêchant la corrosion par frottement, en particulier avec un revêtement comprenant du molybdène (Mo).

9. Cadre de train de roulement selon l'une quelconque des revendications précédentes, **caractérisé en ce que**
- le corps de cadre (101; 301) présente une partie avant, une partie médiane et une partie arrière,
- ladite partie médiane relie ladite partie avant et ladite partie arrière,
- la partie avant est adaptée pour être supportée sur une unité de roue avant dudit train de roulement, et
- la partie arrière est adaptée pour être supporté sur une unité de roue arrière dudit train de roulement.

10. Cadre de train de roulement selon la revendication 9, **caractérisé en ce que**
- le corps de cadre (101; 301) présente au moins deux parties de cadre (104.1, 104.2; 302, 303, 302.1, 302.2, 302.3), qui, au niveau d'au moins un endroit de joint (104.3; 302.7), sont connectés, en particulier de manière amovible,
- au moins un endroit de joint (104.3) étant disposé dans la région de ladite partie médiane
et/ou
- au moins un endroit de joint (302.7) étant disposé dans la région de ladite partie avant
et/ou
- au moins un endroit de joint (302.7) étant disposé dans la région de ladite partie arrière.

11. Cadre de train de roulement selon l'une quelconque des revendications précédentes, **caractérisé en ce que**
- ledit corps de cadre (101; 301) est formé, en particulier comme cadre sensiblement en forme de H, qui comprend deux longerons (102; 302) s'étendant dans la direction longitudinale dudit train de roulement et au moins une poutre transversale (103; 303) s'étendant dans la direction transversale du train de roulement, qui relie lesdits deux longerons (102; 302), où,
- en particulier, au moins une partie d'au moins l'un desdits longerons (102; 302) est formée en un matériau en fonte grise.

12. Cadre de train de roulement selon la revendication 11, **caractérisé en ce que**
- au moins l'un desdits longerons (102; 302) présente au moins une section de longeron (302.1, 302.2) qui, au niveau d'au moins un endroit de joint (302.7), est reliée, en particulier de manière amovible, à une autre section de longeron (302.2) dudit longeron (302).

13. Cadre de train de roulement selon la revendication 12. **caractérisé en ce que**
- au moins l'un desdits longerons (102; 302) présente une section de longeron avant (102.1; 302.1), une section de longeron médiane (102.2; 302.2) et une section de longeron arrière (102.3; 302.3),
- la section de longeron médiane (102.2; 302.2) étant relié avec ladite au moins une poutre transversale (103; 303), en particulier étant formée de manière monolithique avec ladite au moins une poutre transversale (103; 303),
- en particulier, la section de longeron avant (302.1) et/ou la section de longeron arrière (302.3) étant reliée au niveau d'un endroit de joint (302.7) avec la section de longeron médiane (302.2).

14. Cadre de train de roulement selon la revendication 13, **caractérisé en ce qu'**au moins l'un desdits endroits de joint (302.7) s'étend au moins partiellement sensiblement dans un plan de joint, dont la normale de la surface
- présente au moins une composante dans la direction de l'axe longitudinal du train de roulement, en particulier est sensiblement parallèle à l'axe longitudinal du train de roulement,
ou
- présente au moins une composante dans la direction de l'axe transversal du train de roulement, en particulier est sensiblement parallèle à l'axe transversal du train de roulement,
ou
- présente au moins une composante dans la direction de l'axe de hauteur du train de roulement, en particulier est sensiblement parallèle à l'axe de hauteur du train de roulement.

15. Cadre de train de roulement selon l'une quelconque des revendications 13 ou 14, **caractérisé en ce que**, au niveau d'au moins l'un desdits endroits de joint, un élément de pression (328) est disposé entre la section de longeron avant (302.1) et/ou la section de longeron arrière (302.3) et la section de longeron médiane (302.2).

16. Cadre de train de roulement selon l'une quelconque des revendications 13 à 15, **caractérisé en ce que**
- au moins l'un desdits longerons (102; 302), entre les extrémités de longeron et le centre de longeron, ayant respectivement un décalage (302.8) vers le bas et
- au moins l'un desdits endroits de joint (302.7) est disposé au niveau de la section du décalage (302.8) ou sur le côté du décalage (302.8) opposé audit centre de longeron, en particulier à proximité du décalage (302.8).

17. Train de roulement pour véhicule ferroviaire avec un cadre de train de roulement (102; 302) selon l'une quelconque des revendications précédentes, en particulier étant conçu comme un bogie.

18. Procédé pour la fabrication d'un cadre de train de roulement pour un train de roulement d'un véhicule ferroviaire comprenant
- un corps de cadre (101; 301), qui est conçu pour être supporté sur au moins une unité de roue du train de roulement, et qui comprend deux longerons (102; 302) s'étendant dans la direction longitudinale du train de roulement et au moins une poutre transversale (103; 303) s'étendant dans la direction transversale du train de roulement, qui relie les deux longerons (102; 302) de façon rigide, où
- au moins l'un des longerons (102; 302) comprend, dans la direction longitudinale, une section de longeron avant (302.1), une section de longeron médiane (102.2; 302.2) et une section de longeron arrière (302.3), **caractérisé en ce que**
- la section de longeron médiane (302.2) est formé de manière monolithique avec ladite au moins une poutre transversale (303), ladite section de longeron médiane (302.2) et ladite au moins une poutre transversale (303) étant réalisés en un matériau en fonte grise,
ou
- ledit corps de cadre (101) est composé de deux moitiés de fonte, une partie de la section de longeron médiane (102.2) étant formée de façon monolithique avec une partie de ladite au moins une poutre transversale (103), ladite partie de ladite section de longeron médiane (102.2) et ladite partie de ladite au moins une poutre transversale (103) étant réalisés en un matériau en fonte grise.

19. Procédé selon la revendication 18, **caractérisé en ce que** ledit corps de cadre (102; 302) est moulée en une seule étape.

20. Procédé selon la revendication 18, **caractérisé en ce que**
- le corps de cadre (102; 302) comprend au moins deux parties de cadre (104.1, 104.2; 302, 303, 302.1, 302.2, 302.3),
- lesdites au moins deux parties de cadre (104.1, 104.2; 302, 303, 302.1, 302.2, 302.3) sont moulées comme des composants séparés d'un matériau en fonte grise, et
- lesdites au moins deux parties de cadre (104.1, 104.2; 302, 303, 302.1, 302.2, 302.3) sont reliées au niveau d'au moins un endroit de joint (104,3; 302.7), en particulier de manière amovible.

21. Procédé selon la revendication 18, **caractérisé en ce que**
- le corps de cadre (102; 302) comprend au moins deux parties de cadre (104.1, 104.2; 302, 303, 302.1, 302.2. 302.3),
- au moins l'une desdites au moins deux parties de cadre (104.1, 104.2; 302, 303, 302.1, 302.2, 302.3) est moulé à partir d'un matériau en fonte grise et
- au moins l'une desdites au moins deux parties de cadre (302, 303, 302.1, 302.2, 302.3) est réalisé en acier, et
- lesdites au moins deux parties de cadre (104.1, 104.2; 302, 303, 302.1, 302.2, 302.3) sont reliées au niveau d'au moins un endroit de joint (104,3; 302.7), en particulier de manière amovible.
